# EUROPÄISCHE PATENTSCHRIFT

(11) **EP 3 880 878 B1**
(45) Veröffentlichungstag und Bekanntmachung des Hinweises auf die Patenterteilung: **24.05.2023**
(21) Anmeldenummer: 19797239.1
(22) Anmeldetag: 29.10.2019
(51) Int. Cl.: D06F 39/12, A47L 15/42

(54) **RAHMENANORDNUNG ZUM EINSCHUB EINES STANDHAUSHALTSGERÄTS IN EINE NISCHE AN EINER WAND UND SYSTEM MIT DER RAHMENANORDNUNG**
FRAME ASSEMBLY FOR INSERTING A FREE-STANDING HOUSEHOLD APPLIANCE INTO A RECESS IN A WALL, AND SYSTEM COMPRISING THE FRAME ASSEMBLY
ARRANGEMENT DE CADRE POUR INSÉRER UN APPAREIL MÉNAGER SUR PIEDS DANS UNE NICHE SUR UN MUR ET SYSTÈME COMPRENANT L'ARRANGEMENT DE CADRE

(30) Priorität: 13.11.2018 DE 102018128355; 08.03.2019 DE 102019105909; 08.03.2019 DE 102019105973
(43) Veröffentlichungstag der Anmeldung: 22.09.2021
(73) Patentinhaber: Miele & Cie. KG, 33332 Gütersloh (DE); Grohe AG, 58675 Hemer (DE)
(72) Erfinder: ENSLIN, Andreas, 33334 Gütersloh (DE); BACHMANN, Horst, 44793 Bochum (DE); MEIER, Torsten, 41469 Neuss (DE); RÖDIGER, Sascha, 58239 Schwerte (DE); WÖHLER, Sven, 32457 Porta Westfalica (DE); ÖNDER, Erkan, 33613 Bielefeld (DE)
(86) Internationale Anmeldenummer: PCT/EP2019/079502
(87) Internationale Veröffentlichungsnummer: WO 2020/099121

(56) Entgegenhaltungen:
- EP-A1- 2 508 114
- EP-A1- 2 798 994
- DE-A1-102016 119 472
- DE-U1- 29 502 200
- FR-A- 1 327 557

## Beschreibung

Die Erfindung betrifft eine Rahmenanordnung zum Einschub eines Standhaushaltsgeräts in eine Nische an einer Wand und ein System mit der Rahmenanordnung.

Die FR 1 327 557 A beschreibt eine gattungsgemäße Rahmenanordnung.

Aus dem Stand der Technik ist es bekannt, Standhaushaltsgeräte mit Möbeln, wie beispielsweise Küchenmöbeln, zu kombinieren. Dabei sind die Standhaushaltsgeräte neben den Möbeln aufgestellt.

Der Erfindung stellt sich somit das Problem, eine optisch gefällige Kombination eines Standhaushaltsgeräts mit mindestens einem Möbel zu verbessern.

Erfindungsgemäß wird dieses Problem durch eine Rahmenanordnung zum Einschub eines Standhaushaltsgeräts in eine Nische einer an einer Wand angeordneten oder anordenbaren Möbelumgebung mit den Merkmalen des Patentanspruchs 1 gelöst, wonach die Rahmenanordnung mindestens ein Anschlussmodul zur Verbindung des Standhaushaltsgeräts mit einer Hausinstallation umfasst, wobei das Anschlussmodul zum einen zum Anschluss von mindestens einem Anschlussmittel des Standhaushaltsgeräts an das Anschlussmodul und zum anderen zum Anschluss des Anschlussmoduls an die Hausinstallation ausgebildet ist. Ferner wird dieses Problem durch ein System mit den Merkmalen des Patentanspruchs 9 gelöst, wonach die Rahmenanordnung und das Standhaushaltsgerät derart aufeinander abgestimmt ausgebildet sind, dass das Standhaushaltsgerät in einem ersten Anschlussvorgang mit mindestens einem separaten Anschlussmittel des mindestens einen Anschlussmittels an dem Anschlussmodul und in einem zeitlich nachfolgenden zweiten Anschlussvorgang dieses Anschlussmittel an dem Standhaushaltsgerät anschließbar ist. Vorteilhafte Ausgestaltungen und Weiterbildungen der Erfindung ergeben sich aus den nachfolgenden Unteransprüchen.

Der mit der Erfindung erreichbare Vorteil besteht insbesondere darin, dass eine optisch gefällige Kombination eines Standhaushaltsgeräts mit mindestens einem Möbel verbessert ist. Mittels der Erfindung ist der Anschluss des Standhaushaltsgeräts an die Hausinstallation wesentlich vereinfacht.

Bei dem Standhaushaltsgerät kann es sich beispielsweise um eine Waschmaschine, einen Wäschetrockner, ein Kombinationsgerät zum Wäschewaschen und zum Wäschetrocknen oder um eine Geschirrspülmaschine handeln. Die Möbelumgebung kann beispielsweise als eine aus mehreren Küchenmöbeln gebildete Küchenzeile in einer Küche oder eine Mehrzahl von Badezimmermöbeln in einem Badezimmer ausgebildet sein. Der Begriff Standhaushaltsgerät ist allgemein zu verstehen und umfasst Standhaushaltsgeräte mit einer Vielzahl von voneinander verschiedenen Bauformen von Standhaushaltsgeräten.

Grundsätzlich ist das mindestens eine Anschlussmodul nach Art, Funktionsweise, Material, Dimensionierung, Anzahl und Anordnung in weiten geeigneten Grenzen frei wählbar. Eine vorteilhafte Weiterbildung der erfindungsgemäßen Rahmenanordnung sieht vor, dass das Anschlussmodul zum Anschluss eines als wasserführendes Haushaltsgerät ausgebildeten Standhaushaltsgeräts an die Hausinstallation ausgebildet ist, wobei das Anschlussmodul mindestens eine Wasserzufuhrleitung mit einem der Hausinstallation zugeordneten Frischwassereingang und einem dem Standhaushaltsgerät zugeordneten Frischwasserausgang sowie eine Wasserabfuhrleitung mit einem dem Standhaushaltsgerät zugeordneten Abwassereingang und einem der Hausinstallation zugeordneten Abwasserausgang aufweist. Auf diese Weise ist der Anschluss eines wasserführenden Haushaltsgeräts an die Hausinstallation vereinfacht. Das Anschlussmodul kann dabei für einen Kaltwasseranschluss und/oder für einen Warmwasseranschluss des Standhaushaltsgeräts geeignet ausgebildet sein.

Eine vorteilhafte Weiterbildung der erfindungsgemäßen Rahmenanordnung gemäß der letztgenannten Ausführungsform sieht vor, dass in der Wasserzufuhrleitung ein Absperrventil angeordnet ist, wobei das Absperrventil in Abhängigkeit eines Ausgangssignals eines Leckagesensors eine Frischwasserzufuhr zu dem als wasserführendes Haushaltsgerät ausgebildeten Standhaushaltsgerät automatisch sperrt. Auf diese Weise ist sicher gewährleistet, dass eine Wasserzufuhr zu dem Standhaushaltsgerät bei einer Leckage an dem Standhaushaltsgerät verhindert ist. Darüber hinaus kann eine entsprechende Sicherheitsvorrichtung bei dem Standhaushaltsgerät entfallen.

Grundsätzlich ist der Leckagesensor nach Art, Funktionsweise, Material, Dimensionierung, Anzahl und Anordnung in weiten geeigneten Grenzen frei wählbar. Vorteilhafterweise ist es vorgesehen, dass der Leckagesensor integraler Bestandteil des Anschlussmoduls ist. Hierdurch ist die Funktionalität des Anschlussmoduls weiter verbessert.

Eine andere vorteilhafte Weiterbildung der erfindungsgemäßen Rahmenanordnung sieht vor, dass das Anschlussmodul mindestens eine mit der Hausinstallation stromleitend verbundene Steckdose zur Stromversorgung des Standhaushaltsgeräts aufweist. Auf diese Weise ist die Stromversorgung des Standhaushaltsgeräts auf besonders einfache Weise realisiert und die Funktionalität des Anschlussmoduls verbessert.

Eine besonders vorteilhafte Weiterbildung der erfindungsgemäßen Rahmenanordnung sieht vor, dass die Rahmenanordnung einen durch die Rahmenanordnung begrenzten Innenraum zur Aufnahme des Standhaushaltsgeräts aufweist, wobei das Anschlussmodul außerhalb des Innenraums angeordnet ist. Auf diese Weise ist gewährleistet, dass das Standhaushaltsgerät zum einen ohne Behinderung durch das Anschlussmodul von der Rahmenanordnung aufgenommen werden kann. Entsprechend ist der Einschub des Standhaushaltsgeräts vereinfacht. Zum anderen ist der für einen ordnungsgemäßen Betrieb des Standhaushaltsgeräts erforderliche Freiraum zwischen dem Standhaushaltsgerät auf der einen Seite und der erfindungsgemäßen Rahmenanordnung auf der anderen Seite gewährleistet. Entsprechend ist beispielsweise eine ungewünschte Übertragung von Schwingungen des Standhaushaltsgeräts auf die erfindungsgemäße Rahmenanordnung wirksam verhindert.

Eine weitere vorteilhafte Weiterbildung der erfindungsgemäßen Rahmenanordnung sieht vor, dass das Anschlussmodul an der Rahmenanordnung derart angeordnet ist, dass an einer Rückseite des Standhaushaltsgeräts angeordnete Anschlussmittel des Standhaushaltsgeräts an dem Anschlussmodul anschließbar sind. Hierdurch ist die Verbindung des mindestens einen an einer Rückseite des Standhaushaltsgeräts angeordneten Anschlussmittels des Standhaushaltsgeräts mit dem Anschlussmodul wesentlich vereinfacht. Das mindestens eine Anschlussmittel an einer Rückseite des Standhaushaltsgeräts gemäß dem erfindungsgemäßen System zu positionieren ist einer optisch gefälligen Kombination des Standhaushaltsgeräts mit dem mindestens einen Möbel förderlich.

Eine andere vorteilhafte Weiterbildung der erfindungsgemäßen Rahmenanordnung sieht vor, dass die Rahmenanordnung einen ersten Rahmen und einen von dem ersten Rahmen separaten zweiten Rahmen aufweist, wobei der erste Rahmen zur Aufnahme des Standhaushaltsgeräts und der zweite Rahmen zur Aufnahme des Anschlussmoduls ausgebildet ist, und wobei der zweite Rahmen mit dem ersten Rahmen derart verbindbar ist, dass der zweite Rahmen in einer Einbaulage der Rahmenanordnung seitlich neben dem ersten Rahmen angeordnet ist. Auf diese Weise ist eine spezielle Ausbildung des ersten Rahmens für die Aufnahme des Standhaushaltsgeräts und des zweiten Rahmens für die Aufnahme des Anschlussmoduls ermöglicht. Ferner lässt sich diese zweiteilige Rahmenanordnung auch unter schwierigen Einbaubedingungen im Vergleich zu einer Rahmenanordnung mit lediglich einem einzigen Rahmen leichter handhaben. Darüber hinaus ist es dadurch möglich, den zweiten Rahmen zur Aufnahme des Anschlussmoduls auch für den Anschluss von anderen Geräten oder Installationen, wie Waschbecken oder dergleichen, auszubilden.

Eine vorteilhafte Weiterbildung des erfindungsgemäßen Systems sieht vor, dass die Rahmenanordnung und das Standhaushaltsgerät derart aufeinander abgestimmt ausgebildet sind, dass das Standhaushaltsgerät in einem ersten Anschlussvorgang mit mindestens einem separaten Anschlussmittel des mindestens einen Anschlussmittels an dem Anschlussmodul und in einem zeitlich nachfolgenden zweiten Anschlussvorgang dieses Anschlussmittel an dem Standhaushaltsgerät anschließbar ist. Auf diese Weise ist die Montage des Standhaushaltsgeräts des erfindungsgemäßen Systems weiter verbessert, da lediglich ein geringer Montagefreiraum erforderlich ist, um das mindestens eine separate Anschlussmittel an das Standhaushaltsgerät anzuschließen. Entsprechend kann das Standhaushaltsgerät bereits vor dem zweiten Anschlussvorgang sehr weit in die Nische für das Standhaushaltsgerät eingeschoben werden.

Eine vorteilhafte Weiterbildung der vorgenannten Ausführungsform des erfindungsgemäßen Systems sieht vor, dass dieses separate Anschlussmittel als ein Schlauch für eine wasserleitende Verbindung zwischen dem Anschlussmodul und dem Standhaushaltsgerät ausgebildet ist. Der Anschluss von großdimensionierten Anschlussmitteln wie Schläuchen ist besonders schwierig, insbesondere bei eingeschränkten Platzverhältnissen. Mittels der Ausbildung als separates Anschlussmittel ist der Anschluss eines Schlauchs auch unter derart schwierigen Platzverhältnissen wesentlich verbessert, nämlich vereinfacht. Dies deshalb, weil der Schlauch aufgrund dieser Weiterbildung zunächst an dem Anschlussmodul und zeitlich danach an dem Standhaushaltsgerät angeschlossen werden kann. Entsprechend kann ein Monteur den standhaushaltsgeräteseitigen Anschluss des Schlauchs auch in einen bereits weitgehend eingeschobenen Zustand des Standhaushaltsgerät vornehmen.

Eine vorteilhafte Weiterbildung der beiden letztgenannten Ausführungsformen des erfindungsgemäßen Systems sieht vor, dass das separate Anschlussmittel und das Standhaushaltsgerät und/oder das separate Anschlussmittel und das Anschlussmodul jeweils zueinander korrespondierende Schnellverschlussmittel aufweisen. Hierdurch ist der Anschluss des separaten Anschlussmittels an dem Standhaushaltsgerät und/oder dem Anschlussmodul weiter vereinfacht. Bei den zueinander korrespondierenden Schnellverschlussmitteln kann es sich beispielsweise um eine Steckverbindung, einen Bajonettverschluss oder dergleichen handeln.

Ein vorteilhafte Weiterbildung des erfindungsgemäßen Systems nach einem der Ansprüche 10 bis 12 sieht vor, dass das Standhaushaltsgerät einen rückseitigen Deckelüberstand aufweist, wobei dieses separate Anschlussmittel nach erfolgtem Anschluss des Standhaushaltsgeräts an dem Anschlussmodul in einem eingeschobenen Zustand des Standhaushaltsgeräts in einem mittels des Deckelüberstands und einer Rückwand des Standhaushaltsgeräts definierten Installationsraum angeordnet ist. Auf diese Weise ist gewährleistet, dass das mindestens eine separate Anschlussmittel in dem eingeschobenen Zustand des Standhaushaltsgerät nicht in ungewünschter Weise gedrückt oder geknickt wird. Auch ist ein ungewünschter Kontakt zwischen dem Standhaushaltsgerät und der Rahmenanordnung oder der Wand mittels des separaten Anschlussmittels wirksam verhindert.

Der Erfindung stellt sich ferner das Problem, eine optisch gefällige Kombination eines Standhaushaltsgeräts mit mindestens einem Möbel auf konstruktiv einfache Weise zu ermöglichen.

Erfindungsgemäß wird dieses Problem durch eine Rahmenanordnung zum Einschub eines Standhaushaltsgeräts in eine Nische einer an einer Wand angeordneten oder anordenbaren Möbelumgebung gelöst, umfassend zwei zueinander parallel angeordnete Bodenschienen zur Führung von an zwei sich gegenüberliegenden Seiten des Standhaushaltsgeräts angeordneten Füßen des Standhaushaltsgeräts während des Einschubs des Standhaushaltsgeräts, wobei die Bodenschienen mittels mindestens einer Halterung an der Wand befestigbar sind. Hierdurch ist eine optisch gefällige Kombination eines Standhaushaltsgeräts mit mindestens einem Möbel auf konstruktiv einfache Weise ermöglicht.

Als optisch gefällige Kombination des Standhaushaltsgeräts mit dem mindestens einen Möbel, also der an der Wand angeordneten oder anordenbaren Möbelumgebung, wird angesehen, dass das Standhaushaltsgerät mit der Möbelumgebung, in die es integriert ist, eine optische Einheit bildet. Entsprechend ist es erforderlich, dass das Standhaushaltsgerät passgenau in die für das Standhaushaltsgerät vorgesehene Nische in der Möbelumgebung einschiebbar ist. Dies ist mittels der erfindungsgemäßen Rahmenanordnung auf konstruktiv einfache Weise realisiert. Mittels der parallel zueinander angeordneten Bodenschienen ist eine sichere und passgenaue Führung des Standhaushaltsgeräts bei dessen Einschub in die für das Standhaushaltsgerät vorgesehene Nische ermöglicht. Aufgrund der mindestens einen Halterung, mittels der die beiden parallel zueinander angeordneten Bodenschienen an der Wand befestigbar sind, ist eine sehr genaue räumliche Ausrichtung des Standhaushaltsgeräts relativ zu der für das Standhaushaltsgerät vorgesehenen Nische und damit relativ zu der Möbelumgebung, in die das Standhaushaltsgerät integriert werden soll, auf konstruktiv besonders einfache Weise erzielt.

Der Begriff Standhaushaltsgerät ist allgemein zu verstehen und umfasst Standhaushaltsgeräte mit einer Vielzahl von voneinander verschiedenen Bauformen von Füßen zur Aufstellung des jeweiligen Standhaushaltsgeräts auf einen Boden. Beispielsweise können die Füße als Rollen ausgebildet sein oder Rollen aufweisen. Die Rollen können zumindest teilweise arretierbar sein, um ein ungewünschtes Wegrollen des Standhaushaltsgeräts während des Betriebs des Standhaushaltsgeräts zu verhindern. Jedoch sind auch andere Bauformen von Füßen möglich. Denkbar ist auch, dass das jeweilige Standhaushaltsgerät eine Mischung von voneinander verschiedenen Bauformen von Füßen aufweist. Entsprechend vielfältig sind auch die möglichen Bauformen der Bodenschienen der erfindungsgemäßen Rahmenanordnung zur Führung der Füße des Standhaushaltsgeräts bei dessen Einschub in die dafür vorgesehene Nische.

Grundsätzlich ist die mindestens eine Halterung der beiden zueinander parallel angeordneten Bodenschienen nach Art, Funktionsweise, Material, Dimensionierung, Anzahl und Anordnung in weiten geeigneten Grenzen frei wählbar. Beispielsweise wäre es denkbar, dass jeder Bodenschiene jeweils eine Halterung zugeordnet ist, mittels der die jeweilige Bodenschiene unabhängig von der anderen Bodenschiene an der Wand befestigbar ist. Eine vorteilhafte Weiterbildung der erfindungsgemäßen Rahmenanordnung sieht vor, dass die mindestens eine Halterung als eine gemeinsame Halterung für beide Bodenschienen ausgebildet ist. Hierdurch ist die Halterung auf konstruktiv besonders einfache Weise realisiert. Darüber hinaus ist eine genaue Ausrichtung der beiden Bodenschienen zueinander dadurch wesentlich erleichtert. Entsprechend reduzieren sich Materialeinsatz und Arbeitsaufwand bei der Montage, also der Befestigung, der beiden Bodenschienen an der Wand.

Eine vorteilhafte Weiterbildung der Rahmenanordnung gemäß der vorgenannten Ausführungsform sieht vor, dass die Halterung mit den Bodenschienen einen U-förmigen Winkel ausbildet. Auf diese Weise ist der konstruktive Aufwand bei der Befestigung der beiden Bodenschienen an der Wand mittels der mindestens einen Halterung weiter reduziert.

Eine besonders vorteilhafte Weiterbildung der erfindungsgemäßen Rahmenanordnung sieht vor, dass die Bodenschienen an deren wandseitigen Enden und/oder die mindestens eine Halterung einen Endanschlag aufweisen/aufweist, wobei der mindestens eine Endanschlag den Einschub des Standhaushaltsgeräts in Richtung Wand begrenzt. Hierdurch ist das Standhaushaltsgerät bei dessen Einschub in die für das Standhaushaltsgerät vorgesehene Nische an der Wand mittels der beiden parallel zueinander angeordneten Bodenschienen nicht lediglich quer zu der Wand geführt, sondern das Standhaushaltsgerät ist auch in Richtung senkrecht zu der Wand ausgerichtet. Entsprechend ist die Passgenauigkeit des Einschubs des Standhaushaltsgeräts in dessen Nische an der Wand weiter verbessert.

Eine vorteilhafte Weiterbildung eines erfindungsgemäßen Systems, umfassend eine erfindungsgemäße Rahmenanordnung und ein Standhaushaltsgerät, sieht vor, dass die Rahmenanordnung gemäß dem vorgenannten Absatz ausgebildet ist und der mindestens eine Endanschlag relativ zu dem Standhaushaltsgerät derart ausgebildet und angeordnet ist, dass das auf den Bodenschienen in die Nische eingeschobene Standhaushaltsgerät von der restlichen Rahmenanordnung und der Wand derart beabstandet ist, dass eine ungewünschte Übertragung von Schwingungen des Standhaushaltsgeräts auf die Rahmenanordnung oder die Wand in jedem Betriebszustand des Standhaushaltsgeräts verhindert ist. Auf diese Weise ist eine ungewünschte Geräuschemission bei dem Betrieb des Standhaushaltsgerät auf konstruktiv einfache Weise wirksam verhindert.

Eine vorteilhafte Weiterbildung der erfindungsgemäßen Rahmenanordnung sieht vor, dass die Bodenschienen derart ausgebildet sind, dass die Bodenschienen in einen Boden oder einen Bodenbelag integrierbar sind. Hierdurch ist der optische Gesamteindruck des in die Möbelumgebung eingeschobenen Standhaushaltsgeräts weiter verbessert. Darüber hinaus ragen die Bodenschienen auch nicht über den Boden oder den Bodenbelag, beispielsweise einen Fliesenspiegel, hinaus.

Eine andere besonders vorteilhafte Weiterbildung der erfindungsgemäßen Rahmenanordnung sieht vor, dass die mindestens eine Halterung derart gelenkig mit der Wand verbindbar ist, dass die Bodenschienen von einer Ruhelage in eine Gebrauchslage überführbar sind, wobei die Bodenschienen in deren Ruhelage platzsparend an dem Rest der Rahmenanordnung angeordnet sind und in deren Gebrauchslage zur Führung der Füße des Standhaushaltsgeräts auf einem benachbart zu der Wand angeordneten Boden oder Bodenbelag aufliegen. Auf diese Weise ist die Rahmenanordnung in der Ruhelage der beiden Bodenschienen platzsparend und ergonomisch zusammenlegbar, so dass die Lagerung, der Transport und die Handhabung der erfindungsgemäßen Rahmenanordnung gemäß der vorliegenden Ausführungsform verbessert ist.

Eine vorteilhafte Weiterbildung der vorgenannten Ausführungsform der erfindungsgemäßen Rahmenanordnung sieht vor, dass die Halterung gelenkig an einer Befestigungstraverse der Rahmenanordnung angeordnet ist, wobei die Befestigungstraverse mit der Wand verbindbar ist. Hierdurch ist die gelenkige Anbindung der mindestens einen Halterung an der Wand konstruktiv besonders einfach realisierbar. Darüber hinaus ermöglicht die Befestigungstraverse eine einfache Ausrichtung der mindestens einen Halterung relativ zu der Wand.

Eine weitere besonders vorteilhafte Weiterbildung der erfindungsgemäßen Rahmenanordnung sieht vor, dass die Halterung und/oder die Befestigungstraverse zur Befestigung einer Vorwand ausgebildet sind/ist. Auf diese Weise ist es möglich, ohne zusätzlichen konstruktiven Aufwand neben den Bodenschienen auch eine Vorwand an der Wand zu befestigen. Entsprechend reduziert sich der Gesamtarbeitsaufwand. Eine Vorwand ist beispielsweise dann sinnvoll, wenn die Tiefe der Möbel der Möbelumgebung im Vergleich zu der Tiefe des Standhaushaltsgeräts geringer ist. Eine übliche Tiefe von beispielsweise Badezimmermöbeln ist 45 cm, während eine übliche Tiefe von Standhaushaltsgeräten 60 cm beträgt. Entsprechend ist es mittels der erfindungsgemäßen Rahmenanordnung möglich, ein Standhaushaltsgerät relativ zu dessen Möbelumgebung bündig aufzustellen. Besonders einfach ist dies bei der erfindungsgemäßen Rahmenanordnung gemäß der vorliegenden Ausführungsform realisierbar; der Rest des Standhaushaltsgeräts kann in einen zwischen der Vorwand und der Wand ausgebildeten Zwischenraum aufgenommen sein, so dass eine gemeinsame Front der Möbelumgebung und des in die Nische eingeschobenen Standhaushaltsgeräts in gewünschter Weise im Wesentlichen bündig verlaufen kann.

Eine andere vorteilhafte Weiterbildung der erfindungsgemäßen Rahmenanordnung sieht vor, dass die Rahmenanordnung derart höhenverstellbar ausgebildet ist, dass ein für die Aufnahme eines Standhaushaltsgeräts ausgebildeter Innenraum der Rahmenanordnung, unabhängig von einer vorgenommenen Höhenverstellung, in dessen Dimensionen erhalten bleibt, wobei die Rahmenanordnung bevorzugt als Ganzes höhenverstellbar ausgebildet ist. Auf diese Weise ist gewährleistet, dass ein für die Aufnahme eines Standhaushaltsgeräts an der Rahmenanordnung ausgebildeter Innenraum unabhängig von einer vorgenommenen Höhenverstellung in dessen Dimensionen erhalten bleibt. Mittels der Höhenverstellung der Rahmenanordnung als Ganzes ist darüber hinaus eine Anpassung der Rahmenanordnung auf voneinander verschiedene Einbaubedingungen, beispielsweise unterschiedlich hohe Böden, ohne zusätzliche Hilfsmittel und mit lediglich geringem Arbeitsaufwand ermöglicht.

Eine vorteilhafte Weiterbildung der vorgenannten Ausführungsform der Rahmenanordnung sieht vor, dass die Rahmenanordnung einen Höhenverstellmechanismus für eine stufenweise oder stufenlose Höhenverstellung der Rahmenanordnung aufweist, wobei der Höhenverstellmechanismus in einer vorher festgelegten Höhe arretierbar ist. Hierdurch ist die Höhenverstellung der Rahmenanordnung als Ganzes auf einfache Weise ermöglicht.

Eine vorteilhafte Weiterbildung der letztgenannten Ausführungsform der Rahmenanordnung sieht vor, dass der Höhenverstellmechanismus mindestens zwei Fußteile aufweist, wobei die Fußteile jeweils in einen Hohlraum der Rahmenanordnung angeordnet sind. Auf diese Weise ist ein platzsparender und konstruktiv einfacher Höhenverstellmechanismus realisierbar.

Ausführungsbeispiele der Erfindung sind in den Zeichnungen rein schematisch dargestellt und werden nachfolgend näher beschrieben. Es zeigen
- Figur 1: ein Ausführungsbeispiel der erfindungsgemäßen Rahmenanordnung in einer ersten perspektivischen Darstellung von schräg vorne rechts,
- Figur 2: das Ausführungsbeispiel aus Fig. 1 in einer zweiten perspektivischen Darstellung von schräg vorne links,
- Figur 3: das Ausführungsbeispiel aus Fig. 1 in einer dritten perspektivischen Darstellung von schräg hinten, ohne die Wand,
- Figur 4: das Ausführungsbeispiel aus Fig. 1 in einer vierten perspektivischen Darstellung von schräg hinten, mit der Wand,
- Figur 5: ein Ausführungsbeispiel des erfindungsgemäßen Systems in einer perspektivischen Darstellung von schräg hinten, ohne die Wand,
- Figur 6: das Ausführungsbeispiel aus Fig. 5 in einer Seitenansicht, mit der Wand,
- Figur 7: ein weiteres Ausführungsbeispiel einer Rahmenanordnung in einer perspektivischen Darstellung von schräg vorne rechts, und
- Figur 8: ein weiteres Ausführungsbeispiel einer Rahmenanordnung in einer perspektivischen Darstellung von schräg hinten links mit einem System zur Datenverarbeitung.

In Fig. 1 ist ein Ausführungsbeispiel einer erfindungsgemäßen Rahmenanordnung 2 zum Einschub eines Standhaushaltsgeräts 3 in eine Nische 4 einer an einer Wand 6 angeordneten oder anordenbaren Möbelumgebung in einer ersten perspektivischen Darstellung von schräg vorne rechts gezeigt. Das Standhaushaltsgerät 3 ist lediglich in den Fig. 5 und 6 dargestellt und ist hier als eine Waschmaschine, also als ein wasserführendes Haushaltsgerät, ausgebildet. Die Waschmaschine 3 hat eine handelsübliche Tiefe von 60 cm. Die Möbelumgebung weist mehrere entlang der Wand 6 nebeneinander aufgestellte, nicht dargestellte und als Badezimmermöbel ausgebildete Möbel auf. Die Möbel der Möbelumgebung bilden somit eine Möbelzeile, wobei in der Möbelzeile die Nische 4 für den Einschub des Standhaushaltsgeräts 3 angeordnet ist. Die Badezimmermöbel haben jeweils eine handelsübliche Tiefe von 45 cm.

Um das Standhaushaltsgerät 3 passgenau in der dafür vorgesehenen Nische 4 der Möbelzeile zu platzieren, umfasst die erfindungsgemäße Rahmenanordnung 2 zwei zueinander parallel angeordnete Bodenschienen 8 zur Führung von an zwei sich gegenüberliegenden Seiten des Standhaushaltsgeräts 3 angeordneten Füßen 5 des Standhaushaltsgeräts 3 während des Einschubs des Standhaushaltsgeräts 3 in die Nische 4. Die Füße 5 des Standhaushaltsgeräts 3 sind lediglich in Fig. 6 teilweise dargestellt. Die Bodenschienen 8 sind mittels einer gemeinsamen Halterung 10 an der Wand 6 befestigt und weisen jeweils einen an einer Außenseite der jeweiligen Bodenschiene 8 verlaufenden erhabenen Rand 9 zur seitlichen Führung der Füße 5 des Standhaushaltsgeräts 3 bei dessen Einschub in die Nische 4 auf.

Bei dem vorliegenden Ausführungsbeispiel ist die Halterung 10 mit den beiden Bodenschienen 8 als ein U-förmiger Winkel 12 ausgebildet, der mittels zweier Gelenke 13 gelenkig an einer Befestigungstraverse 14 der Rahmenanordnung 2 angeordnet ist, wobei die Befestigungstraverse 14 mit der Wand 6 verbindbar ist. Darüber hinaus weist der U-förmige Winkel 12 für jede der beiden Bodenschienen 8 einen nicht dargestellten Endanschlag auf, wobei die beiden Endanschläge den Einschub des Standhaushaltsgeräts 3 in Richtung der Wand 6 begrenzen. Die Begrenzung ist derart ausgebildet und auf das Standhaushaltsgerät 3 abgestimmt, dass Schwingungen bei einem Betrieb des Standhaushaltsgeräts 3 in jedem Betriebszustand des Standhaushaltsgeräts 3 nicht in ungewünschter Weise auf die Rahmenanordnung 2 oder die Wand 6 übertragen werden. Beispielsweise kann vorgesehen sein, dass der jeweilige Endanschlag der Halterung oder der Bodenschienen der erfindungsgemäßen Rahmenanordnung relativ zu der Halterung oder den Bodenschienen verstellbar ist, so dass der jeweilige Endanschlag auf die Erfordernisse des Einzelfalls individuell einstellbar ist. Denkbar ist jedoch auch, dass der jeweilige Endanschlag derart an der Halterung oder den Bodenschienen angeordnet ist, dass eine Vielzahl von am Markt erhältlichen Standhaushaltsgeräten in deren Betrieb keine Schwingungen in ungewünschter Weise an die Rahmenanordnung oder die Wand übertragen können.

Der U-förmige Winkel 12 mit der Halterung 10 und den beiden Bodenschienen 8 ist mittels der Befestigungstraverse 14 und der Gelenke 13 mit der Wand 6 derart gelenkig verbindbar, dass die Bodenschienen 8 von einer in den Fig. 1 bis 4 nicht dargestellten Ruhelage in eine in den Fig. 1 bis 4 dargestellte Gebrauchslage überführbar sind, wobei die Bodenschienen 8 in deren Ruhelage platzsparend an dem Rest der Rahmenanordnung 2 angeordnet sind und in deren Gebrauchslage zur Führung der Füße 5 des Standhaushaltsgeräts 3 auf einem benachbart zu der Wand 6 angeordneten Boden 16 aufliegen. In der nicht dargestellten Ruhelage der Bodenschienen 8 ist der U-förmige Winkel 12 mit der Halterung 10 und den Bodenschienen 8 mittels der Gelenke 13 in der Bildebene von Fig. 1 hochgeklappt, so dass sich die erfindungsgemäße Rahmenanordnung 2 gemäß dem vorliegenden Ausführungsbeispiel in der Ruhelage der Bodenschienen 8 platzsparend lagern und transportieren sowie leicht handhaben lässt. In der Ruhelage kann der U-förmige Winkel 12 beispielsweise mittels mindestens eines Permanentmagneten an der Befestigungstraverse 14 gehalten sein.

In den Fig. 1 bis 4 ist das oben erläuterte Ausführungsbeispiel einer erfindungsgemäßen Rahmenanordnung 2 in voneinander verschiedenen perspektivischen Ansichten gezeigt.

Wie aus den Fig. 1 bis 4 ersichtlich ist, ist die Befestigungstraverse 14 der erfindungsgemäßen Rahmenanordnung 2 gemäß dem vorliegenden Ausführungsbeispiel zur Befestigung einer nicht dargestellten Vorwand ausgebildet. Hierzu ist an der Befestigungstraverse 14 ein rahmenartiges Gestell 18 ausgebildet, das zum einen mit dem Boden 16 verbindbar oder auf dem Boden 16 abstützbar und zum anderen mit der Wand 6 verbindbar ist. Beispielsweise sind hierfür Schraubverbindungen 20 vorgesehen. Die Befestigungstraverse 14 ist mittels dessen rahmenartigen Gestells 18 höhenverstellbar, so dass die Befestigungstraverse 14 und damit der U-förmige Winkel 12 mit der Halterung 10 und den beiden Bodenschienen 8 auf voneinander verschieden hohe Böden 16 anpassbar ist. Hierzu weist das Gestell 18 einen Höhenverstellmechanismus 19 auf. Beispielsweise kann der Höhenverstellmechanismus 19 des Gestells 18 als ineinander geschobene Rohrstücke des Gestells 18 ausgebildet sein, die zueinander beweglich ausgebildet sind und zueinander, stufenweise oder stufenlos, in einer gewünschten Lage arretierbar sind. Die Rohrstücke des Gestells 18 sind hier gleichzeitig als Fußteile 21 ausgebildet.

Mittels der Vorwand ist zwischen der Wand 6 und der Vorwand ein nicht näher dargestellter Zwischenraum realisierbar, in dem beispielsweise Teile einer Hausinstallation und/oder Anschlüsse des Standhaushaltsgeräts 3 an die Hausinstallation untergebracht sein können. Der Zwischenraum kann auch dazu dienen, wie in dem vorliegenden Ausführungsbeispiel, das Standhaushaltsgerät 3 in dessen Tiefe teilweise aufzunehmen, um so beispielsweise eine gemeinsame, bündige Front der Möbelumgebung und des in die Nische 4 eingeschobenen Standhaushaltsgeräts 3 zu ermöglichen.

Für die vorgenannten Anschlüsse des Standhaushaltsgeräts 3 an die Hausinstallation umfasst die Rahmenanordnung 2 mindestens ein Anschlussmodul 22 zur Verbindung des Standhaushaltsgeräts 3 mit der Hausinstallation, wobei das Anschlussmodul 22 zum einen zum Anschluss von mindestens einem Anschlussmittel des Standhaushaltsgeräts 3 an das Anschlussmodul 22 und zum anderen zum Anschluss des Anschlussmoduls 22 an die Hausinstallation ausgebildet ist. Siehe hierzu die Fig. 5 und 6. Das mindestens eine Anschlussmittel ist bei dem vorliegenden Ausführungsbeispiel als ein Stromkabel 24 mit einem Stecker 26, zwei nicht dargestellte Schläuche für als Kaltwasser und als Warmwasser ausgebildetes Frischwasser und ein nicht dargestellter Schlauch für Abwasser ausgebildet. Die Schläuche für Frischwasser und für Abwasser sind jeweils als separate Anschlussmittel ausgebildet und jeweils mittels Schnellverschluss mit dem Standhaushaltsgerät 3 wasserleitend verbindbar. Hierfür weist das Standhaushaltsgerät 3 Schnellverschlussmittel 28, 30 und 32 auf.

Das Anschlussmodul 22 ist somit zum Anschluss eines als wasserführendes Haushaltsgerät ausgebildeten Standhaushaltsgeräts 3 an die Hausinstallation ausgebildet, wobei das Anschlussmodul 22 eine Wasserzufuhrleitung 34 für Kaltwasser mit einem der Hausinstallation zugeordneten Frischwassereingang 36 und einem dem Standhaushaltsgerät 3 zugeordneten Frischwasserausgang 38, eine Wasserzufuhrleitung 40 für Warmwasser mit einem der Hausinstallation zugeordneten Frischwassereingang 42 und einem dem Standhaushaltsgerät 3 zugeordneten Frischwasserausgang 44 sowie eine Wasserabfuhrleitung 46 mit einem dem Standhaushaltsgerät 3 zugeordneten Abwassereingang 48 und einem der Hausinstallation zugeordneten, nicht dargestellten Abwasserausgang aufweist. In den beiden Wasserzufuhrleitungen 34, 40 ist jeweils ein Absperrventil 52, 54 angeordnet, wobei das jeweilige Absperrventil 52, 54 in Abhängigkeit eines Ausgangssignals eines nicht dargestellten Leckagesensors eine Frischwasserzufuhr zu dem als wasserführendes Haushaltsgerät ausgebildeten Standhaushaltsgerät 3 automatisch sperrt. Der Leckagesensor kann beispielsweise in einem Boden oder einem Bodenbelag, auf dem das Standhaushaltsgerät 3 aufgestellt ist, angeordnet sein. Ferner können auch mehrere Leckagesensoren über den Boden oder den Bodenbelag verteilt angeordnet sein. Denkbar ist jedoch auch, dass der Leckagesensor integraler Bestandteil des Anschlussmoduls ist. Darüber hinaus weist das Anschlussmodul 22 drei mit der Hausinstallation stromleitend verbundene Steckdosen 50, unter anderem zur Stromversorgung des Standhaushaltsgeräts 3, auf.

Wie aus den Fig. 1 bis 6, insbesondere den Fig. 5 und 6, deutlich ersichtlich ist, weist die Rahmenanordnung 2 einen durch die Rahmenanordnung 2 begrenzten Innenraum 56 zur Aufnahme des Standhaushaltsgeräts 3 auf, wobei das Anschlussmodul 22 außerhalb des Innenraums 56 an der Rahmenanordnung 2 angeordnet ist. Das Anschlussmodul 22 ist an der Rahmenanordnung 2 derart angeordnet, dass die an einer Rückseite des Standhaushaltsgeräts 3 angeordneten Anschlussmittel des Standhaushaltsgeräts 3, nämlich das Stromkabel 24 mit dem Stecker 26, der Schlauch für das Kaltwasser, der Schlauch für das Warmwasser und der Schlauch für das Abwasser an dem Anschlussmodul 22 anschließbar sind.

Ferner geht aus den Fig. 5 und 6 hervor, dass die Rahmenanordnung 2 einen ersten Rahmen 58 und einen von dem ersten Rahmen 58 separaten zweiten Rahmen 60 aufweist, wobei der erste Rahmen 58 zur Aufnahme des Standhaushaltsgeräts 3 und der zweite Rahmen 60 zur Aufnahme des Anschlussmoduls 22 ausgebildet ist, und wobei der zweite Rahmen 60 mit dem ersten Rahmen 58 derart verbindbar ist, dass der zweite Rahmen 60 in einer in den Fig. 5 und 6 dargestellten Einbaulage der Rahmenanordnung 2 seitlich neben dem ersten Rahmen 58 angeordnet ist. In dem ersten Rahmen 58 ist der Innenraum 56 zur Aufnahme des Standhaushaltsgeräts 3 ausgebildet. Die beiden Rahmen 58, 60 der Rahmenanordnung 2 sind beispielsweise auf dem Fachmann bekannte Weise miteinander verschraubbar.

Die Rahmenanordnung 2 mit den beiden Rahmen 58, 60 ist mittels des Höhenverstellmechanismus 19 höhenverstellbar ausgebildet. Entsprechend ist der zweite Rahmen 60 diesbezüglich analog zu dem ersten Rahmen 58 ausgebildet, so dass auf die obigen Ausführungen zu dem ersten Rahmen 58 und dem Höhenverstellmechanismus 19 verwiesen werden kann. Auf diese Weise ist eine Anpassung der Rahmenanordnung auf voneinander verschiedene Einbaubedingungen, beispielsweise unterschiedlich hohe Böden, ohne zusätzliche Hilfsmittel und Arbeitsaufwand ermöglicht. Um die Rahmenanordnung 2 als Ganzes in der Höhe zu verstehen ist es lediglich erforderlich, den ersten Rahmen 58 und den zweite Rahmen 60 der Rahmenanordnung 2 vorab miteinander auf die oben erläuterte Weise zu verbinden.

Unabhängig davon ist die Rahmenanordnung 2 bei dem vorliegenden Ausführungsbeispiel derart höhenverstellbar ausgebildet, dass der für die Aufnahme des Standhaushaltsgeräts 3 ausgebildete Innenraum 56 der Rahmenanordnung 2, unabhängig von einer vorgenommenen Höhenverstellung, in dessen Dimensionen erhalten bleibt. Auf diese Weise ist gewährleistet, dass der für die Aufnahme des Standhaushaltsgeräts 3 an der Rahmenanordnung 2 ausgebildete Innenraum 56 unabhängig von einer vorgenommenen Höhenverstellung in dessen Dimensionen erhalten bleibt.

Die Rahmenanordnung 2 bildet mit dem Standhaushaltsgerät 3 ein erfindungsgemäßes System 1 aus, wobei die Rahmenanordnung 2 und das Standhaushaltsgerät 3 derart aufeinander abgestimmt ausgebildet sind, dass das Standhaushaltsgerät 3 in einem ersten Anschlussvorgang mit den separaten Anschlussmitteln, nämlich den Schläuchen für das Kaltwasser, das Warmwasser und das Abwasser, des mindestens einen Anschlussmittels an dem Anschlussmodul 22 und in einem zeitlich nachfolgenden zweiten Anschlussvorgang diese Anschlussmittel, also die vorgenannten Schläuche, an dem Standhaushaltsgerät 3 anschließbar sind. Wie insbesondere aus der Fig. 6 ersichtlich ist, weist das Standhaushaltsgerät 3 einen rückseitigen Deckelüberstand 62 auf, wobei die separaten Anschlussmittel, nämlich die Schläuche für das Kaltwasser, das Warmwasser und das Abwasser, nach erfolgtem Anschluss des Standhaushaltsgeräts 3 an dem Anschlussmodul 22 in dem in den Fig. 5 und 6 dargestellten eingeschobenen Zustand des Standhaushaltsgeräts 3 in einem mittels des Deckelüberstands 62 und einer Rückwand 64 des Standhaushaltsgeräts 3 definierten Installationsraum 66 angeordnet sind. Der Stecker 26 ist in Fig. 6 lediglich wegen der besseren Kennzeichnung mit dem Bezugszeichen 26 falsch dargestellt. In der Realität ist der Stecker 26 in dem eingeschobenen Zustand des Standhaushaltsgeräts 3 auf die oben bereits erläuterte Weise in eine der Steckdosen 50 des Anschlussmoduls 22 eingesteckt.

Nachfolgend wird die Funktionsweise der erfindungsgemäßen Rahmenanordnung und des erfindungsgemäßen Systems gemäß dem vorliegenden Ausführungsbeispiel und anhand der Fig. 1 bis 6 näher erläutert.

Ein nicht dargestellter Benutzer montiert zunächst die erfindungsgemäße Rahmenanordnung 2 in die für das Standhaushaltsgerät 3 vorgesehene Nische 4 der an der Wand 6 anordenbaren Möbelumgebung. Hierfür verbindet der Benutzer den ersten Rahmen 58 der Rahmenanordnung 2, nämlich das Gestell 18 der Befestigungstraverse 14, mittels der Schraubverbindungen 20 zum einen mit der Wand 6 und zum anderen mit dem Boden 16.

Ein etwaig erforderlicher Höhenausgleich zwischen der Befestigungstraverse 14 und dem daran gelenkig befestigen U-förmigen Winkel 12 mit der Halterung 10 und den Bodenschienen 8 auf der einen Seite und dem Boden 16 auf der anderen Seite ist mittels des Höhenverstellmechanismus 19 des Gestells 18 der Befestigungstraverse 14 auf einfache Weise ermöglicht, und zwar derart, dass der für die Aufnahme des Standhaushaltsgeräts 3 ausgebildete Innenraum 56 der Rahmenanordnung 2 in dessen Dimensionen erhalten bleibt.

Analog dazu befestigt der Benutzer den zweiten Rahmen 60 der Rahmenanordnung 2 und verbindet die beiden Rahmen 58, 60 auf dem Fachmann bekannte Weise. Das Anschlussmodul 22 des zweiten Rahmens 60 wird zunächst mit der Hausinstallation verbunden. Entsprechend wird die Frischwasserzufuhr 36 der Wasserzufuhrleitung 34 für das Kaltwasser mit einer Kaltwasserleitung der Hausinstallation, die Frischwasserzufuhr 42 der Wasserzufuhrleitung 40 für das Warmwasser mit einer Warmwasserleitung, der nicht dargestellte Abwasserablauf der Abwasserleitung 46 mit einer Abwasserleitung der Hausinstallation und die Steckdosen 50 mit einem Stromnetz der Hausinstallation auf dem Fachmann bekannte Weise verbunden.

Anschließend befestigt der Benutzer die nicht dargestellte Vorwand an dem Gestell 18 der Befestigungstraverse 14 sowie in dazu analoger Weise an dem zweiten Rahmen 60. Danach klappt der Benutzer den U-förmigen Winkel 12 mit der Halterung 10 und den beiden Bodenschienen 8 mittels der Gelenke 13 von der Befestigungstraverse 14 in Richtung des Bodens 16, bis die beiden parallel zueinander angeordneten Bodenschienen 8 auf dem Boden 16 aufliegen. Die beiden Bodenschienen 8 sind somit von deren Ruhelage in deren in den Fig. 1 bis 4 dargestellte Gebrauchslage überführt.

Der Benutzer verbindet das Standhaushaltsgerät 3 mit dem Anschlussmodul 22, wobei der Benutzer in einem ersten Anschlussvorgang zunächst das als Schlauch ausgebildete separate Anschlussmittel für das Kaltwasser mit dem Frischwasserausgang 38 der Wasserzufuhrleitung 34 für das Kaltwasser, das als Schlauch ausgebildete separate Anschlussmittel für das Warmwasser mit dem Frischwasserausgang 44 der Wasserzufuhrleitung 40 für das Warmwasser und das als Schlauch ausgebildete separate Anschlussmittel für das Abwasser mit dem Abwassereingang 48 der Wasserabfuhrleitung 46 verbindet. Ferner verbindet der Benutzer den Stecker 26 des Stromkabels 24 des Standhaushaltsgeräts 3 mit einer der Steckdosen 50 des Anschlussmoduls 22. Der Benutzer schiebt das Standhaushaltsgerät 3 mit dessen Füßen 5 mittels der beiden Bodenschienen 8 in die für das Standhaushaltsgerät 3 vorgesehene Nische 4 bis auf einen geringen Montagespalt weitestgehend ein. Das Standhaushaltsgerät 3 wird dabei in der Bildebene von Fig. 1 von vorne links in Richtung hinten rechts, parallel zu den beiden Bodenschienen 8, bewegt. Die beiden Bodenschienen 8 sorgen zum einen dafür, dass der Kraftaufwand bei dem Einschieben des Standhaushaltsgeräts 3 in die Nische 4, unabhängig von der Beschaffenheit des Bodens 16, gering ist. Zum anderen geben die beiden Bodenschienen 8 dem Standhaushaltsgerät 3 bei dem Einschieben in die Nische 4 mittels deren erhabenen Rändern 9 die erforderliche seitliche Führung, damit das Standhaushaltsgerät 3 relativ zu der Nische 4 und damit relativ zu der Möbelumgebung quer zur Wand 6 passgenau ausgerichtet wird.

In einem dem oben erläuterten ersten Anschlussvorgang zeitlich nachfolgenden zweiten Anschlussvorgang verbindet der Benutzer die Schläuche für das Kaltwasser, das Warmwasser und das Abwasser mittels des an dem jeweiligen Schlauch ausgebildeten Schnellverschlussmittels mit den an dem Standhaushaltsgerät 3 dazu korrespondierenden Schnellverschlussmitteln 28, 30 und 32.

Anschließend schiebt der Benutzer das Standhaushaltsgerät 3 in die Nische 4 soweit ein, bis die Füße 5 des Standhaushaltsgeräts 3 an den nicht dargestellten Endanschlägen der beiden Bodenschienen 8 anliegen. Hierdurch ist zum einen die passgenaue Ausrichtung des Standhaushaltsgeräts 3 in der Nische 4 quer zu der Wand 6 und zum anderen die passgenaue Ausrichtung des Standhaushaltsgeräts 3 in Richtung senkrecht zu der Wand 6 erfolgt. Die passgenaue Ausrichtung sowohl quer zu der Wand 6 wie auch senkrecht zu der Wand 6 ist sehr wichtig. Zum einen ist dadurch wirksam verhindert, dass Vibrationen von dem Standhaushaltsgeräts 3 in ungewünschter Weise an die Rahmenanordnung 2, an die Wand oder an die Möbelumgebung übertragen werden. Hierdurch ist beispielsweise eine Beschädigung oder zumindest eine Funktionsbeeinträchtigung der Möbelumgebung sowie des Standhaushaltsgeräts 3 verhindert. Zum anderen ist dadurch eine ungewünschte Geräuschemission bei dem Betrieb des Standhaushaltsgeräts 3 unterbunden, zumindest jedoch reduziert. In dem in den Fig. 5 und 6 gezeigten eingeschobenen Zustand des Standhaushaltsgeräts 3 sind das Stromkabel 24 und die Schläuche für das Kaltwasser, das Warmwasser und das Abwasser in dem durch den Deckelüberstand 62 und die Rückwand 64 des Standhaushaltsgeräts 3 definierten Installationsraum 66 aufgenommen.

Anschließend stellt der Benutzer die Möbel der Möbelumgebung des Standhaushaltsgeräts 3 entlang der nicht dargestellten Vorwand auf, so dass sich eine Möbelzeile mit dem in der Nische 4 eingeschobenen Standhaushaltsgerät 3 ergibt, wobei das Standhaushaltsgerät 3 gemeinsam mit den Möbeln der Möbelumgebung mittels der erfindungsgemäßen Rahmenanordnung 2 und dem erfindungsgemäßen System 1 eine optische Einheit ausbildet. Beispielsweise ist eine gewünschte Bündigkeit der gemeinsamen Front der Möbelumgebung mit dem in die Nische 4 eingeschobenen Standhaushaltsgeräts 3 gemäß dem vorliegenden Ausführungsbeispiel der erfindungsgemäßen Rahmenanordnung 2 hergestellt, da die die Möbel der Möbelumgebung überschießende Tiefe des Standhaushaltsgeräts 3 von 15 cm in dem Zwischenraum zwischen der Vorwand, an der die Möbel der Möbelumgebung aufgestellt und ausgerichtet sind, und der Wand 6, an der die erfindungsgemäße Rahmenanordnung 2 gemäß dem vorliegenden Ausführungsbeispiel befestigt ist, aufgenommen ist.

Die Erfindung ist nicht auf das erläuterte Ausführungsbeispiel begrenzt. Beispielsweise ist das Standhaushaltsgerät wie auch die Möbelumgebung in weiten geeigneten Grenzen frei wählbar. Ferner sind auch Ausführungsformen ohne die Verwendung einer Vorwand möglich. Beispielsweise ist dies der Fall, wenn das mindestens eine Möbel der Möbelumgebung und das Standhaushaltsgerät die gleiche Bautiefe aufweisen. Entsprechend entfällt bei derartigen Ausführungsformen ein Gestell zur Befestigung einer Vorwand. Die beiden parallel zueinander angeordneten Bodenschienen sind auch auf andere Weise mit der Wand verbindbar. Auch nicht gelenkige Verbindungen sind möglich. Darüber hinaus ist es auch denkbar, dass die Möbel der Möbelumgebung vorab, also zeitlich vor dem Einschub des Standhaushaltsgeräts in die dafür vorgesehene Nische in der Möbelumgebung, entlang der Wand oder der Vorwand aufgestellt werden. Entsprechend kann das Standhaushaltsgerät mittels der erfindungsgemäßen Rahmenanordnung auch nachträglich in die Möbelumgebung eingeschoben werden. Analoges gilt für einen Wartungsfall des Standhaushaltsgeräts, in dem das Standhaushaltsgeräts aufgrund der erfindungsgemäßen Rahmenanordnung und des erfindungsgemäßen Systems auf einfache Weise zwecks Wartung oder Reparatur aus der Nische der an der Wand oder der Vorwand aufgestellten Möbelumgebung herausgezogen und nach Abschluss der Wartung oder Reparatur wieder in die Nische hineingeschoben werden kann.

Die beiden parallel zueinander angeordneten Bodenschienen der erfindungsgemäßen Rahmenanordnung können lose auf dem benachbart zu der Wand angeordneten Boden aufliegen. Denkbar ist jedoch auch, dass die Bodenschienen zusätzlich mit dem Boden fest verbunden sind. Ferner ist es möglich, dass die Bodenschienen derart ausgebildet sind, dass die Bodenschienen in einen Boden oder einen Bodenbelag integrierbar sind. Hierdurch ist der optische Gesamteindruck des in die Möbelumgebung eingeschobenen Standhaushaltsgerät weiter verbessert. Darüber hinaus ragen die Bodenschienen auch nicht über den Boden oder den Bodenbelag, beispielsweise einen Fliesenspiegel, hinaus.

Die Befestigungstraverse kann direkt oder indirekt, beispielsweise mittels des an der Befestigungstraverse ausgebildeten oder eines an der Befestigungstraverse angeordneten Gestells, mit der Wand oder mit der Wand und dem Boden verbunden sein. Darüber hinaus ist es möglich, dass die beiden Bodenschienen lediglich mittels der mindestens einen Halterung an der Wand befestigt sind. Die Verwendung einer Befestigungstraverse ist also nicht zwingend erforderlich.

Sofern bei der erfindungsgemäßen Rahmenanordnung ein Gelenk zur gelenkigen Verbindung der mindestens einen Halterung mit der Wand verwendet wird, kann der mindestens eine Endanschlag ferner als ein Teil des mindestens einen Gelenks oder als das mindestens eine Gelenk ausgebildet sein. Entsprechend ist die Funktionalität des mindestens einen Gelenks gesteigert und die Konstruktion der erfindungsgemäßen Rahmenanordnung mit einer gelenkigen Verbindung der mindestens einen Halterung mit der Wand weiter vereinfacht.

Die erfindungsgemäße Rahmenanordnung kann, anders als bei dem rein exemplarischen Ausführungsbeispiel, auch lediglich einen einzigen Rahmen aufweisen, an dem zum einen der Innenraum zur Aufnahme des Standhaushaltsgeräts ausgebildet ist und zum anderen das Anschlussmodul angeordnet ist.

Grundsätzlich ist das Anschlussmodul nach Art, Funktionsweise, Material, Dimensionierung, Anzahl und Anordnung in weiten geeigneten Grenzen frei wählbar. Beispielsweise ist es im Unterschied zu dem Ausführungsbeispiel möglich, dass der Leckagesensor integraler Bestandteil des Anschlussmoduls ist.

Das mindestens eine Anschlussmodul kann als ein Standard-Anschlussmodul ausgebildet sein, dass für eine Vielzahl von voneinander verschiedenen Standhaushaltsgeräten geeignet ausgebildet ist. Beispielsweise könnte ein derartiges Standard-Anschlussmodul sowohl für den Anschluss von wasserführenden Standhaushaltsgeräten wie auch für den Anschluss von nicht wasserführenden Standhaushaltsgeräten geeignet ausgebildet sein.

In Fig. 7 ist ein Ausführungsbeispiel einer Rahmenanordnung 200 zum Einschub eines angedeuteten Standhaushaltsgeräts 100 in eine Nische 400 einer an einer Wand 600 angeordneten oder anordenbaren Möbelumgebung 300 in einer ersten perspektivischen Darstellung von schräg vorne rechts gezeigt. Das Standhaushaltsgerät 100 kann hier als eine Waschmaschine, also als ein wasserführendes Haushaltsgerät, ausgebildet sein. Die Waschmaschine hat eine handelsübliche Tiefe von 60 cm. Die Möbelumgebung 300 weist ggf. mehrere entlang der Wand 600 nebeneinander aufgestellte, als Badezimmermöbel ausgebildete Möbel auf. Die Möbel der Möbelumgebung 300 bilden somit eine Möbelzeile, wobei in der Möbelzeile die Nische 400 für den Einschub des Standhaushaltsgeräts 100 angeordnet ist. Die Badezimmermöbel haben jeweils eine handelsübliche Tiefe von 45 cm.

Um das Standhaushaltsgerät 100 passgenau in der dafür vorgesehenen Nische 400 der Möbelzeile zu platzieren, umfasst die Rahmenanordnung 200 zwei zueinander parallel angeordnete Bodenschienen 800 zur Führung von an zwei sich gegenüberliegenden Seiten des Standhaushaltsgeräts 100 angeordneten Füßen 500 des Standhaushaltsgeräts 100 während des Einschubs des Standhaushaltsgeräts 100 in die Nische 400. Die Bodenschienen 800 sind mittels einer gemeinsamen Halterung 1000 an der Wand 600 befestigt und weisen jeweils einen an einer Außenseite der jeweiligen Bodenschiene 800 verlaufenden erhabenen Rand 900 zur seitlichen Führung der Füße 500 des Standhaushaltsgeräts 100 bei dessen Einschub in die Nische 400 auf.

Bei dem vorliegenden Ausführungsbeispiel ist die Halterung 1000 mit den beiden Bodenschienen 800 als ein U-förmiger Winkel 1200 ausgebildet, der mittels zweier Gelenke 1300 gelenkig an einer Befestigungstraverse 1400 der Rahmenanordnung 200 angeordnet ist, wobei die Befestigungstraverse 1400 mit der Wand 600 verbindbar ist. Darüber hinaus weist der U-förmige Winkel 1200 für jede der beiden Bodenschienen 800 einen nicht dargestellten Endanschlag auf, wobei die beiden Endanschläge den Einschub des Standhaushaltsgeräts 100 in Richtung der Wand 600 begrenzen. Der U-förmige Winkel 1200 mit der Halterung 1000 und den beiden Bodenschienen 800 ist mittels der Befestigungstraverse 1400 und der Gelenke 1300 mit der Wand 600 derart gelenkig verbindbar, dass die Bodenschienen 800 von einer nicht dargestellten Ruhelage in eine in der Fig. 7 dargestellte Gebrauchslage überführbar sind, wobei die Bodenschienen 800 in deren Ruhelage platzsparend an dem Rest der Rahmenanordnung 200 angeordnet sind und in deren Gebrauchslage zur Führung der Füße 500 des Standhaushaltsgeräts 100 auf einem benachbart zu der Wand 600 angeordneten Boden 1600 aufliegen. In der nicht dargestellten Ruhelage der Bodenschienen 800 ist der U-förmige Winkel 1200 mit der Halterung 1000 und den Bodenschienen 800 mittels der Gelenke 1300 in der Bildebene von Fig. 7 hochgeklappt, so dass sich die Rahmenanordnung 200 in der Ruhelage der Bodenschienen 800 platzsparend lagern und transportieren sowie leicht handhaben lässt.

Wie aus der Fig. 7 ersichtlich ist, ist die Befestigungstraverse 1400 zur Befestigung einer nicht dargestellten Vorwand ausgebildet. Hierzu ist an der Befestigungstraverse 1400 ein rahmenartiges Gestell 1800 ausgebildet, das zum einen mit dem Boden 1600 verbindbar oder auf dem Boden 1600 abstützbar und zum anderen mit der Wand 600 verbindbar ist. Beispielsweise sind hierfür Schraubverbindungen 2000 vorgesehen. Die Befestigungstraverse 1400 ist mittels dessen rahmenartigen Gestells 1800 höhenverstellbar, so dass die Befestigungstraverse 1400 und damit der U-förmige Winkel 1200 mit der Halterung 1000 und den beiden Bodenschienen 800 auf voneinander verschieden hohe Böden 1600 anpassbar ist. Hierzu weist das Gestell 1800 einen Höhenverstellmechanismus 1900 auf. Beispielsweise kann der Höhenverstellmechanismus 1900 des Gestells 1800 als ineinander geschobene Rohrstücke des Gestells 1800 ausgebildet sein, die zueinander beweglich ausgebildet sind und zueinander, stufenweise oder stufenlos, in einer gewünschten Lage arretierbar sind. Mittels der Vorwand ist zwischen der Wand 600 und der Vorwand ein nicht näher dargestellter Zwischenraum realisierbar, in dem beispielsweise Teile einer Hausinstallation 1100 und/oder Anschlüsse des Standhaushaltsgeräts 100 an die Hausinstallation 1100 untergebracht sein können. Der Zwischenraum kann auch dazu dienen, das Standhaushaltsgerät 100 in dessen Tiefe teilweise aufzunehmen, um so beispielsweise eine gemeinsame bündige Front der Möbelumgebung und des in die Nische 400 eingeschobenen Standhaushaltsgeräts 100 zu ermöglichen.

Nachfolgend wird die Funktionsweise der Rahmenanordnung zum Einschub eines Standhaushaltsgeräts 100 beispielhaft näher erläutert.

Ein nicht dargestellter Benutzer montiert zunächst die Rahmenanordnung 200 in die für das Standhaushaltsgerät 100 vorgesehene Nische 400 der an der Wand 600 anordenbaren Möbelumgebung. Hierfür verbindet der Benutzer die Rahmenanordnung 200, nämlich das Gestell 1800 der Befestigungstraverse 1400, mittels der Schraubverbindungen 2000 zum einen mit der Wand 60 und zum anderen mit dem Boden 1600. Ein etwaig erforderlicher Höhenausgleich zwischen der Befestigungstraverse 1400 und dem daran gelenkig befestigen U-förmigen Winkel 1200 mit der Halterung 1000 und den Bodenschienen 800 auf der einen Seite und dem Boden 1600 auf der anderen Seite ist mittels des Höhenverstellmechanismus 1900 des Gestells 1800 der Befestigungstraverse 1400 auf einfache Weise ermöglicht.

Anschließend befestigt der Benutzer die nicht dargestellte Vorwand an dem Gestell 1800 der Befestigungstraverse 1400. Danach klappt der Benutzer den U-förmigen Winkel 1200 mit der Halterung 1000 und den beiden Bodenschienen 800 mittels der Gelenke 1300 von der Befestigungstraverse 1400 in Richtung des Bodens 1600, bis die beiden parallel zueinander angeordneten Bodenschienen 800 auf dem Boden 1600 aufliegen. Die beiden Bodenschienen 800 sind somit von deren Ruhelage in deren dargestellte Gebrauchslage überführt. Der Benutzer verbindet das Standhaushaltsgerät 100 mit Anschlüssen einer Hausinstallation 1100 und schiebt das Standhaushaltsgerät 100 mit dessen Füßen 500 mittels der beiden Bodenschienen 800 in die für das Standhaushaltsgerät 100 vorgesehene Nische 400 ein. Das Standhaushaltsgerät 100 wird dabei in der Bildebene von Fig. 7 von vorne links in Richtung hinten rechts, parallel zu den beiden Bodenschienen 800, bewegt. Die beiden Bodenschienen 800 sorgen zum einen dafür, dass der Kraftaufwand bei dem Einschieben des Standhaushaltsgeräts in die Nische 400, unabhängig von der Beschaffenheit des Bodens 1600, gering ist. Zum anderen geben die beiden Bodenschienen 800 dem Standhaushaltsgerät bei dem Einschieben in die Nische 400 mittels deren erhabenen Rändern 900 die erforderliche seitliche Führung, damit das Standhaushaltsgerät 100 relativ zu der Nische 400 und damit relativ zu der Möbelumgebung 300 quer zur Wand 600 passgenau ausgerichtet wird.

Der Benutzer schiebt das Standhaushaltsgerät 100 in die Nische 400 soweit ein, bis die Füße 500 des Standhaushaltsgeräts 100 an den ebenfalls nicht dargestellten Endanschlägen der beiden Bodenschienen 800 anliegen. Hierdurch ist zum einen die passgenaue Ausrichtung des Stand Haushaltsgeräts 100 in der Nische 400 quer zu der Wand 600 und zum anderen die passgenaue Ausrichtung des Standhaushaltsgeräts 100 in Richtung senkrecht zu der Wand 600 erfolgt. Zum einen ist dadurch wirksam verhindert, dass Vibrationen von dem Standhaushaltsgeräts 100 in ungewünschter Weise an die Rahmenanordnung 200 oder an die Möbelumgebung 300 übertragen werden. Hierdurch ist beispielsweise eine Beschädigung oder zumindest eine Funktionsbeeinträchtigung der Möbelumgebung 300 sowie des Standhaushaltsgeräts 100 verhindert. Zum anderen ist dadurch eine ungewünschte Geräuschemission bei dem Betrieb des Standhaushaltsgeräts 100 unterbunden, zumindest jedoch reduziert.

Anschließend stellt der Benutzer die Möbel der Möbelumgebung 300 des Standhaushaltsgeräts 100 entlang der nicht dargestellten Vorwand auf, so dass sich eine Möbelzeile mit dem in der Nische 400 eingeschobenen Standhaushaltsgerät 100 ergibt, wobei das Standhaushaltsgerät gemeinsam mit den Möbeln der Möbelumgebung 300 mittels der Rahmenanordnung 200 eine optische Einheit ausbildet. Beispielsweise ist eine gewünschte Bündigkeit der gemeinsamen Front der Möbelumgebung 300 mit dem in die Nische 400 eingeschobenen Standhaushaltsgeräts 100 der Rahmenanordnung 200 hergestellt, da die die Möbel der Möbelumgebung 300 überschießende Tiefe des Standhaushaltsgeräts 100 von ca. 15 cm in dem Zwischenraum zwischen der Vorwand, an der die Möbel der Möbelumgebung 300 aufgestellt und ausgerichtet sind, und der Wand 600, an der die Rahmenanordnung 200 befestigt ist, aufgenommen ist.

Fig. 8 veranschaulicht schematisch ein anderes Ausführungsbeispiel, diesmal mit einer Ansicht perspektivisch von hinten (von der Wand) auf die Rahmenanordnung 200.

Die Rahmenanordnung 200 hat hier ein Gestell 1800, welches zwei nebeneinanderliegende Fächer ausbildet, wobei ein erstes Fach 10000 zur Aufnahme des Standhaushaltsgeräts 100 und das zweite Fach 10100 mehrere Halteeinrichtung 10200 für diverse Elektronik-Elemente 10300 und diverse Halteeinrichtung 10200 für wasserführende Bauteile 10400 aufweist. Das zweite Fach 10100 bzw. die dort vorgesehenen Halteeinrichtungen 10200 dienen (beispielsweise) der ortsfesten Fixierung von Anschlüssen (warm und/oder kalt) für ein Waschbecken, das sich ebenfalls an bzw. in das zweite Fach 10100 erstrecken kann. Auch können elektrische Anschlüsse für eine Bediensensorik des Waschbeckens und/oder eine Beleuchtung dort vorgesehen sein. Auch können an den im unteren Bereich des zweiten Fachs 10100 veranschaulichten (Warm- und Kalt-)Wasserleitungen, die ebenfalls mit Halteeinrichtungen 10200 fixiert sind, Verbrauchszähler 11200 integriert sein. Auch für das Anschlussmodul 700, die Verbrauchszähler 11200, Temperatur-, Druck- oder Durchflusssensoren oder den Betrieb der Elektronik-Elemente von wasserführenden Bauteile 10400 erforderlicher elektrischer Strom kann so ortsfest und geschützt bereitgestellt werden. Zumindest die obere Halteeinrichtung 10200 ist dabei so ausgestaltet, dass sie bezüglich des zweiten Fachs 10100 (vertikal) verschieblich ist. Die Rahmenanordnung 200 umfasst ein Gestell 1800, bei dem eine Modul-Kopplungseinrichtung 10500 vorgesehen ist, mit dem zwei im Wesentlichen gleichartig gestaltete oder dimensionierte Gestell 1800 miteinander (ausgerichtet zueinander) verbunden sind, so dass die beiden Fächer nebeneinander ausgebildet sind.

Im Bereich mindestens einer Bodenschiene 800 und (hier nicht explizit dargestellt) an dem Gestell 1800 sind mehrere Dämpfungselemente 10600 vorgesehen.

Weiter ist veranschaulicht, dass das Gestell 1800 in Bodennähe mindestens eine laterale Aussparung 10700 für ein wasserführendes Bauteil 10400 umfasst. Damit kann das Gestell 1800 im Bereich der lateralen Aussparung 10700 von dem wasserführenden Bauteil 10400 durchdrungen werden und/oder diese in sich integriert aufnehmen. So kann beispielsweise ein Ablauf 11300 platzsparend hin zur Hausinstallation geführt werden bzw. zumindest teilweise eine im Gestell 1800 integrierte Wasserführung realisiert sein. Auch unabhängig davon kann in dem Ablauf ein (Mikro-)Filter 11400 zur Ausfilterung von Mikroplastik vorgesehen sein.

Die Rahmenanordnung ist weiter mit einem System zur Datenverarbeitung 10900 mit einem Prozessor 11000 ausgeführt, der so konfiguriert ist, dass er das nachfolgende Verfahren ausführen kann:
a) Bereitstellen von zumindest Energie (elektrischem Strom) und Wasser über das Anschlussmodul 700 hin zu dem Standhaushaltsgerät 100;
b) Zuführen (gleichzeitig und/oder zeitlich versetzt bzw. bedarfsgerecht) von zumindest Energie und Wasser über das Anschlussmodul 700 auf Anforderung des Standhaushaltsgeräts 100;
c) Überwachen des Verbrauchs des Standhaushaltsgeräts 100 hinsichtlich zumindest Energie oder Wasser (z. B. mittels der Verbrauchszähler 11200); und
d) Beenden des Bereitstellens von zumindest Energie oder Wasser über das Anschlussmodul 700 (bzw. mit Aktivieren eines Absperrventils) hin zu dem Standhaushaltsgerät 100, wenn ein unerwarteter Verbrauch in Schritt c) festgestellt wird.

Im Falle der Feststellung eines unerwarteten Verbrauchs in Schritt c) wird ein Sende-Alarmsignal erstellt und zur Übermittlung an eine Fernbedienungseinheit 10800 bereitgestellt.

Hierfür kann in dem System zur Datenverarbeitung ein Computerprogrammprodukt 11100 installiert sein, umfassend Befehle, die bei der Ausführung des Programms durch einen Computer diesen veranlassen, zumindest einige der vorgenannten Schritte des Verfahrens auszuführen.

Zusammenfassend wird hierin gemäß einem ersten Beispiel beschrieben eine Rahmenanordnung (2) zum Einschub eines Standhaushaltsgeräts (1) in eine Nische (4) einer an einer Wand (6) angeordneten oder anordenbaren Möbelumgebung (3), umfassend zwei zueinander parallel angeordnete Bodenschienen (8) zur Führung von an zwei sich gegenüberliegenden Seiten des Standhaushaltsgeräts (1) angeordneten Füßen (5) des Standhaushaltsgeräts (1) während des Einschubs des Standhaushaltsgeräts (1), wobei die Bodenschienen (8) mittels mindestens einer Halterung (10) an der Wand (6) befestigbar sind, und weiter mindestens ein Anschlussmodul (7) zur Verbindung des Standhaushaltsgeräts (1) mit einer Hausinstallation (11), wobei das Anschlussmodul (7) zum einen zum Anschluss des Standhaushaltsgeräts (1) an das Anschlussmodul (7) und zum anderen zum Anschluss des Anschlussmoduls (7) an die Hausinstallation (11) ausgebildet ist.

Gemäß einem zweiten Beispiel wird beschrieben eine Rahmenanordnung gemäß dem ersten Beispiel, wobei das Anschlussmodul (7) zum Anschluss eines als wasserführendes Haushaltsgerät ausgebildeten Standhaushaltsgeräts (1) an die Hausinstallation (11) ausgebildet ist.

Gemäß einem dritten Beispiel wird beschrieben eine Rahmenanordnung gemäß dem ersten oder dem zweiten Beispiel, wobei mindestens ein Leckagesensor (15) vorgesehen ist, wobei bevorzugt ein Absperrventil (17) in Abhängigkeit eines Ausgangssignals des Leckagesensors (15) eine Wasserzufuhr (20) zu dem als wasserführendes Haushaltsgerät ausgebildeten Standhaushaltsgerät (1) automatisch sperren kann.

Gemäß einem vierten Beispiel wird beschrieben eine Rahmenanordnung (2) nach einem der Beispiele eins bis drei, wobei ein Leckagesensor (15) mit mindestens einer Bodenschiene (8) gebildet ist.

Gemäß einem fünften Beispiel wird beschrieben eine Rahmenanordnung (2) nach einem der Beispiele eins bis vier, wobei ein Gestell (18) mit mindestens zwei Fächern (100, 101) vorgesehen ist, wobei das erste Fach (100) zur Aufnahme des Standhaushaltsgeräts (1) die Bodenschienen (8) umfasst und das zweite Fach (101) zumindest mindestens eine Halteeinrichtung (102) für eine Elektronik-Element (103) oder mindestens eine Halteeinrichtung (102) für ein wasserführendes Bauteil (104) aufweist.

Gemäß einem sechsten Beispiel wird beschrieben eine Rahmenanordnung (2) gemäß dem fünften Beispiel, wobei mindestens eine der Halteeinrichtungen (102) bezüglich des zweiten Faches (101) verschieblich angeordnet ist.

Gemäß einem siebten Beispiel wird beschrieben eine Rahmenanordnung (2) nach einem Beispiele eins bis sechs, wobei ein Gestell (18) vorgesehen ist, dass eine Modul-Kopplungseinrichtung (105) zur Anordnung zumindest mindestens eines weiteren Gestells (18), mindestens eines weiteren Fachs (100, 101) oder mindestens eines weiteren Paares Bodenschienen (8) für ein weiteres Standhaushaltsgerät (1) vorgesehen ist.

Gemäß einem achten Beispiel wird beschrieben eine Rahmenanordnung (2) nach einem der Beispiele eins bis sieben, wobei zumindest in mindestens einer Bodenschiene (8) oder in mindestens einem Gestell (18) ein Dämpfungselement (106) vorgesehen ist.

Gemäß einem neunten Beispiel wird beschrieben eine Rahmenanordnung (2) nach einem der Beispiele eins bis acht, wobei die zueinander parallel angeordnete Bodenschienen (8) teleskopierbar sind.

Gemäß einem zehnten Beispiel wird beschrieben eine Rahmenanordnung (2) nach einem der Beispiele eins bis neun, wobei ein Gestell (18) vorgesehen ist, das mindestens eine laterale Aussparung (107) für ein wasserführendes Bauteil (104) umfasst.

Gemäß einem elften Beispiel wird beschrieben ein Verfahren zum Betrieb eines Standhaushaltsgeräts (1) in einer Rahmenanordnung (2) nach einem der Beispiele eins bis zehn, umfassend zumindest die folgenden Schritte: (a) Bereitstellen von zumindest Energie oder Wasser über das Anschlussmodul (7) hin zu dem Standhaushaltsgerät (1); (b) Zuführen von zumindest Energie oder Wasser über das Anschlussmodul (7) auf Anforderung des Standhaushaltsgeräts (1); (c) Überwachen des Verbrauchs des Standhaushaltsgeräts (1) hinsichtlich zumindest Energie oder Wasser; und (d) Beenden des Bereitstellens von zumindest Energie oder Wasser über das Anschlussmodul (7) hin zu dem Standhaushaltsgerät (1), wenn ein unerwarteter Verbrauch in Schritt c) festgestellt wird.

Gemäß einem zwölften Beispiel wird beschrieben ein Verfahren nach Beispiel zehn, wobei im Falle der Feststellung eines unerwarteten Verbrauchs in Schritt c) ein Sende-Alarmsignal erstellt und zur Übermittlung an eine Fernbedienungseinheit (108) bereitgestellt wird.

Gemäß einem dreizehnten Beispiel wird beschrieben ein System zur Datenverarbeitung (109), umfassend einen Prozessor (110), der so konfiguriert ist, dass er das Verfahren nach einem der Beispiele zehn bis elf ausführt.

Gemäß einem vierzehnten Beispiel wird beschrieben ein Computerprogrammprodukt (111), umfassend Befehle, die bei der Ausführung des Programms durch einen Computer diesen veranlassen, zumindest die Schritte eines der Verfahren nach einem der Beispiele zehn bis elf auszuführen.

Die vorliegende Erfindung betrifft gemäß einem weiteren Aspekt ferner eine Rahmenanordnung zum Einschub eines Standhaushaltsgeräts in eine Nische an einer Wand wie im Folgenden beschrieben.

Aus dem Stand der Technik ist es bekannt, Standhaushaltsgeräte mit Möbeln, wie beispielsweise Küchen- oder Badmöbeln, zu kombinieren. Dabei sind die Standhaushaltsgeräte neben den Möbeln aufgestellt. Dabei wirken die Standhaushaltsgeräte oft wie Fremdkörper in der Wohnsituation.

Zudem ist auch festzustellen, dass mittlerweile verstärkt im Wohn- oder Küchenbereich mehrere solcher Standhaushaltsgeräte miteinander kombiniert werden. Dies führt einerseits dazu, dass oft Absätze im Boden und/oder Nischen in/an einer Wand ausgenutzt werden müssen, um diese (zusammenstehend) aufzustellen. Damit einher geht auch eine problematische Wasser- und/oder Stromzuführung. Außerdem ist wegen des erhöhten Schadenpotentials im Wohn- oder Badbereich wünschenswert, eine flexibel positionierbare und sichere Überwachung der Funktionalität der Standhaushaltsgeräte bzw. deren Anschlüsse zu realisieren.

Aufgabe des weiteren Aspekts der Erfindung ist es daher, die mit Bezug auf den Stand der Technik geschilderten Probleme zumindest teilweise zu lösen und insbesondere, eine optisch gefällige und/oder sicherere Kombination eines Standhaushaltsgeräts mit mindestens einem Möbel auf konstruktiv einfache Weise zu ermöglichen.

Diese Aufgaben werden gelöst mit einem Verfahren und einer Vorrichtung gemäß den Merkmalen der unten genannten Beispiele.. Es ist darauf hinzuweisen, dass die in den Beispielen einzeln aufgeführten Merkmale in beliebiger technologisch sinnvoller Weise miteinander kombiniert werden können und weitere Ausgestaltungen des Aspekts der Erfindung definieren. Darüber hinaus werden die in den Beispielen angegebenen Merkmale in der Beschreibung näher präzisiert und erläutert, wobei weitere bevorzugte Ausgestaltungen des Aspekts der Erfindung dargestellt werden.

Hierzu trägt eine Rahmenanordnung bei, die zum Einschub eines Standhaushaltsgeräts in eine Nische einer an einer Wand angeordneten oder anordenbaren Möbelumgebung zwei zueinander parallel angeordnete Bodenschienen zur Führung von an (mindestens) zwei sich gegenüberliegenden Seiten des Standhaushaltsgeräts angeordneten Füßen des Standhaushaltsgeräts während des Einschubs des Standhaushaltsgeräts umfasst, wobei die Bodenschienen mittels mindestens einer Halterung an der Wand befestigbar sind. Weiter ist mindestens ein Anschlussmodul zur Verbindung des Standhaushaltsgeräts mit einer Hausinstallation vorgesehen, wobei das Anschlussmodul zum einen zum Anschluss des Standhaushaltsgeräts an das Anschlussmodul und zum anderen zum Anschluss des Anschlussmoduls an die Hausinstallation ausgebildet (und eingerichtet) ist.

Der erreichbare Vorteil besteht insbesondere darin, dass eine optisch gefällige Kombination eines Standhaushaltsgeräts mit mindestens einem Möbel auf konstruktiv einfache Weise ermöglicht ist. Als optisch gefällige Kombination des Standhaushaltsgeräts mit dem mindestens einen Möbel, also der an der Wand angeordneten oder anordenbaren Möbelumgebung, wird angesehen, dass das Standhaushaltsgerät mit der Möbelumgebung, in die es integriert werden kann, eine optische Einheit bildet. Entsprechend ist es sinnvoll, dass das Standhaushaltsgerät passgenau in die für das Standhaushaltsgerät vorgesehene Nische in der Möbelumgebung einschiebbar ist. Dies ist mittels der Rahmenanordnung auf konstruktiv einfache Weise realisiert.

Mittels der parallel zueinander angeordneten Bodenschienen kann eine sichere und passgenaue Führung des Standhaushaltsgeräts bei dessen Einschub in die für das Standhaushaltsgerät vorgesehene Nische ermöglicht werden. Aufgrund der mindestens einen Halterung, mittels der die beiden parallel zueinander angeordneten Bodenschienen an der Wand befestigbar sind, ist eine sehr genaue räumliche Ausrichtung des Standhaushaltsgeräts relativ zu der für das Standhaushaltsgerät vorgesehenen Nische und damit relativ zu der Möbelumgebung, in die das Standhaushaltsgerät integriert werden soll, auf konstruktiv besonders einfache Weise erzielt.

Bei dem Standhaushaltsgerät kann es sich beispielsweise um eine Waschmaschine, einen Wäschetrockner, ein Kombinationsgerät zum Wäschewaschen und zum Wäschetrocknen oder um eine Geschirrspülmaschine handeln. Die Möbelumgebung kann beispielsweise als eine aus mehreren Küchenmöbeln gebildete Küchenzeile in einer Küche oder eine Mehrzahl von Badezimmermöbeln in einem Badezimmer ausgebildet sein.

Der Begriff "Standhaushaltsgerät" ist allgemein zu verstehen und umfasst insbesondere Standhaushaltsgeräte mit einer Vielzahl von voneinander verschiedenen Bauformen von Füßen zur Aufstellung des jeweiligen Standhaushaltsgeräts auf einen Boden. Beispielsweise können die Füße als Rollen ausgebildet sein oder Rollen aufweisen. Die Rollen können zumindest teilweise arretierbar sein, um ein ungewünschtes Wegrollen des Standhaushaltsgeräts während des Betriebs des Standhaushaltsgeräts zu verhindern. Jedoch sind auch andere Bauformen von Füßen möglich. Denkbar ist auch, dass das jeweilige Standhaushaltsgerät eine Mischung von voneinander verschiedenen Bauformen von Füßen aufweist. Entsprechend vielfältig sind auch die möglichen Bauformen der Bodenschienen der erfindungsgemäßen Rahmenanordnung zur Führung der Füße des Standhaushaltsgeräts bei dessen Einschub in die dafür vorgesehene Nische.

Weiter ist bei dieser Rahmenanordnung vorgesehen, dass diese mindestens ein Anschlussmodul zur Verbindung des Standhaushaltsgeräts mit einer Hausinstallation aufweist, wobei das Anschlussmodul zum einen zum Anschluss des Standhaushaltsgeräts an das Anschlussmodul und zum anderen zum Anschluss des Anschlussmoduls an die Hausinstallation ausgebildet ist.

Hierdurch kann der Anschluss des Standhaushaltsgeräts an die Hausinstallation wesentlich vereinfacht ausgebildet sein. Grundsätzlich ist das mindestens ein Anschlussmodul nach Art, Funktionsweise, Material, Dimensionierung, Anzahl und Anordnung in weiten geeigneten Grenzen frei wählbar.

Hieraus lässt sich ableiten, dass ein solches Anschlussmodul bereits eigenständig zur Lösung des eingangs genannten Probleme beitragen kann. Demnach trägt eine Rahmenanordnung zur Lösung bei, die mindestens ein Anschlussmodul zur Verbindung eines Standhaushaltsgeräts mit einer Hausinstallation hat, wobei das Anschlussmodul zum einen zum Anschluss des Standhaushaltsgeräts an das Anschlussmodul und zum anderen zum Anschluss des Anschlussmoduls an die Hausinstallation ausgebildet ist. Diese Rahmenanordnung kann insbesondere mit den hier noch erläuterten wasser- oder energieführenden Bauteilen, Sensoren, Gestellen, Systemen zur Datenverarbeitung, etc. weitergebildet sein, ohne dass es zwingend auch auf die parallelen Bodenschienen ankäme.

Das mindestens eine Anschlussmodul kann als ein Standard-Anschlussmodul ausgebildet sein, das für eine Vielzahl von voneinander verschiedenen Standhaushaltsgeräten geeignet ausgebildet ist. Beispielsweise könnte ein derartiges Standard-Anschlussmodul sowohl für den Anschluss von wasserführenden Standhaushaltsgeräten wie auch (alternativ) für den Anschluss von nicht wasserführenden, ggf. aber energieverbrauchenden und/oder stromerzeugenden Standhaushaltsgeräten geeignet ausgebildet sein.

Eine vorteilhafte Weiterbildung sieht vor, dass das Anschlussmodul zum Anschluss eines als wasserführendes Haushaltsgerät ausgebildeten Standhaushaltsgeräts an die Hausinstallation ausgebildet ist. Auf diese Weise ist der Anschluss eines wasserführenden Haushaltsgeräts an die Hausinstallation vereinfacht. Das Anschlussmodul kann dabei für einen Kaltwasseranschluss und/oder für einen Warmwasseranschluss des Standhaushaltsgeräts geeignet ausgebildet sein.

Eine vorteilhafte Weiterbildung sieht vor, dass das Anschlussmodul ein Absperrventil und/oder (mindestens) einen Leckagesensor aufweist, wobei das Absperrventil bevorzugt in Abhängigkeit eines (elektrischen oder elektronischen) Ausgangssignals des Leckagesensors eine Wasserzufuhr zu dem als wasserführendes Haushaltsgerät ausgebildeten Standhaushaltsgerät automatisch sperren kann. Hierdurch kann sicher gewährleistet werden, dass eine Wasserzufuhr zu dem Standhaushaltsgerät bei einer Leckage an dem Standhaushaltsgerät verhindert ist. Darüber hinaus kann eine entsprechende Sicherheitsvorrichtung bei dem Standhaushaltsgerät entfallen.

Weiter kann die Rahmenanordnung (mindestens) einen Leckagesensor umfassen, der mit mindestens einer Bodenschiene gebildet ist. Es ist auch möglich, dass der Leckagesensor mit beiden Bodenschienen gebildet ist. Insbesondere kann mittels der Bodenschienen ein wasserempfindlicher Sensor, beispielsweise nach Art eines kapazitiven Sensors, ausgebildet sein. Dazu kann die Bodenschiene teils elektrisch leitend und teils elektrisch isoliert ausgebildet sein. Insbesondere kann die Bodenschiene mit einer Spannungsquelle und/oder Messwertauswerteeinheit verbunden sein.

Bei der Rahmenanordnung kann ein Gestell mit mindestens zwei Fächern vorgesehen sein, wobei das erste Fach zur Aufnahme des Standhaushaltsgeräts (mit den Bodenschienen) umfasst und das zweite Fach zumindest mindestens eine Halteeinrichtung für eine Elektronik-Element oder mindestens eine Halteeinrichtung für ein wasserführendes Bauteil aufweist. Unter einem "Fach" wird hier beispielsweise ein Fenster oder ein Raum verstanden, der mit dem Gestell gebildet ist, z. B. nach Art eines das Fach zumindest teilweise oder vollständig (ggf. mit dem Boden) umgebenden Rahmens. Die Fächer sind insbesondere parallel zur Wand ausgebildet. Das erste Fach ist so ausgerichtet, dass das Standhaushaltsgerät zumindest teilweise darin aufgenommen werden kann. Das Gestellt im Bereich des ersten Fachs kann somit das Standhaushaltsgerät umschließen. Bevorzugt (seitlich) benachbart und von einem Abschnitt des Gestells getrennt können weitere Fächer vorgesehen sein. Die Fächer können, müssen aber nicht, im Wesentlichen gleich groß dimensioniert sein. Das zweite Fach umfasst mindestens eine Halteeinrichtung, an der ein Elektronik-Element und/oder ein wasserführendes Bauteil (fest) montiert und/oder fixiert werden kann. Die Halteeinrichtung kann mit mehreren Montagestellen für das Elektronik-Element und/oder ein wasserführendes Bauteil ausgeführt sein, so dann eine an die räumlichen Gegebenheiten angepasste Montage möglich ist. Die Halteeinrichtung kann insbesondere eine (das zweite Fach zumindest teilweise überdeckende bzw. durchdringende) Traverse oder ein Balken sein, wo beispielsweise Montageöffnungen angebracht sind und/oder Befestigungselemente wie z. b. Schellen, Halterahmen oder Gehäuse, etc. anbringbar sind. Ein Elektronik-Element kann ein Sensor, eine Spannungsversorgung, ein Elektro-Stecker, ein System zur Datenverarbeitung, etc. sein. Ein wasserführendes Bauteil kann eine Wasserleitung (z. b. nach Art eines (starren) Rohres und/oder eines (flexiblen) Schlauches), ein Ventil, ein Wasserspeicher, etc. sein.

Mindestens eine der Halteeinrichtungen kann bezüglich des zweiten Faches verschieblich angeordnet sein. Das bedeutet beispielsweise, dass das Gestell mehrere Aufnahmestellen bzw. Montagestellen für eine oder alle Halteeinrichtungen hat. "Verschieblich" bedeutet in diesem Zusammenhang insbesondere, dass die Halteeinrichtung aus einer ersten vorbestimmten Lage (wenigstens teilweise) vom Gestell gelöst und in einer anderen zweiten vorbestimmten Lage wieder fixierbar ist. Hierfür kann eine Führung vorgesehen sein.

Es kann ein Gestell vorgesehen sein, bei dem eine Modul-Kopplungseinrichtung zur Anordnung mindestens eines weiteren Gestells, mindestens eines weiteren Faches und/oder mindestens eines weiteren Paares Bodenschienen für ein weiteres Standhaushaltsgerät vorgesehen ist. Damit kann das Gestell modulartig erweitert werden, insbesondere derart, dass weitere Fächer ausgebildet sind. So kann beispielsweise ein weiteres Fach für ein Waschbecken, noch ein weitres Fach für eine Toilette, etc. bereitgestellt werden. Die Modul-Kopplungseinrichtung ist insbesondere mit gleichen oder denselben Montagesystemen für weitere Bestandteile des Gestellt und/oder der Rahmenanordnung ausgebildet, wobei aneinanderliegende Bestandteile meist korrespondierende Steckverbinder, Schraubsysteme, Hakenverbinder, etc. ausbilden. Es ist ggf. möglich, die Modul-Kopplungseinrichtung als separate Module auszubilden, die an ein Gestell bzw. die Rahmenanordnung (an vorgegebenen Stellen) montierbar sind.

Zumindest in/an mindestens einer Bodenschiene oder in/an mindestens einem Gestell kann ein Dämpfungselement vorgesehen sein. Die Dämpfung kann sich auf eine (vibrierende) Bewegung (z. B. das Rütteln einer Waschmaschine) und/oder eine (ggf. damit einhergehende bzw. von dem Standhaushaltsgerät ausgehende) Geräuschentwicklung beziehen. Insbesondere kann mindestens ein Dämpfungselement in einen Spalt bzw. Zwischenraum zwischen Standhaushaltsgerät und Rahmenanordnung und/oder Gestell angeordnet sein. Derart kann ein direkter Kontakt von Standhaushaltsgerät und Rahmenanordnung vermieden werden, so dass diese eine im Wesentlichen mit Bezug auf die Wand ortsfeste Position im Betrieb hat. Damit können die Anschlüsse hin zur Hausinstallation vereinfacht ausgeführt werden. Damit kann der Komfort bei der Benutzung derartiger Standhaushaltsgeräte in Wohnbereichen zudem weiter verbessert werden.

Die zueinander parallel angeordnete Bodenschienen können teleskopierbar ausgeführt sein. Das meint insbesondere, dass diese in Längsrichtung (parallel zum Einschub des Standhaushaltsgeräts) längenveränderlich ausgeführt sind, wobei bedarfsgerecht Teilbereiche der Bodenschiene insbesondere ineinander schiebbar und ggf. an vorbestimmten Stellen zueinander fixierbar sind. Dies erlaubt eine Anpassung der Rahmenanordnung an verschiedene Standhaushaltsgeräte und/oder Bauraumsituationen bzw. Nischen.

Es kann ein Gestell vorgesehen sein, das mindestens eine laterale Aussparung für ein wasserführendes Bauteil umfasst. "Lateral" meint hier insbesondere, dass die Aussparung (zumindest auch) seitlich bzw. im Wesentlichen senkrecht zum Fach angeordnet ist. Bevorzugt ist, dass die laterale Aussparung die Ebene des Faches schneidet oder sich daran (unmittelbar) anschließt. Die laterale Aussparung kann in der unteren Hälfte des Gestells hin zum Boden vorgesehen sein. Es ist möglich, dass die laterale Aussparung sogar unterhalb der Position der Bodenschienen vorgesehen ist. Die Aussparung kann nach Art einer Öffnung in dem Gestell selbst oder in einem Stutzen an dem Gestell vorgesehen sein. Die Aussparung kann ein wasserführendes Bauteil aufnehmen, umschließen und/oder fixieren. Die Aussparung und das wasserführende Bauteil können miteinander lösbar oder miteinander fest (z. B. durch eine Schweißverbindung) verbunden sein. Mit einer solchen Ausgestaltung kann z.B. eine Wasserleitung platzsparend an einem Fach vorbeigeführt werden.

Gemäß einem weiteren Aspekt wird hier ein Verfahren zum Betrieb eines Standhaushaltsgeräts in einer hier beschriebenen Rahmenanordnung vorgeschlagen, das zumindest die folgenden Schritte umfasst:
a) Bereitstellen von zumindest Energie oder Wasser über das Anschlussmodul hin zu dem Standhaushaltsgerät;
b) Zuführen von zumindest Energie oder Wasser über das Anschlussmodul auf Anforderung des Standhaushaltsgeräts;
c) Überwachen des Verbrauchs des Standhaushaltsgeräts hinsichtlich zumindest Energie oder Wasser; und
d) Beenden des Bereitstellens von zumindest Energie oder Wasser über das Anschlussmodul hin zu dem Standhaushaltsgerät, wenn ein unerwarteter Verbrauch in Schritt c) festgestellt wird.

Die hier angegebenen Schritte können zeitlich in der Reihenfolge a), b), c), d) ausgeführt werden, das ist jedoch nicht zwingend. Insbesondere können die Schritte zumindest teilweise zeitlich gleichzeitig bzw. einander überlagert durchgeführt werden.

Gemäß Schritt a) wird mittels des Anschlussmoduls zumindest Energie und/oder Wasser hin zu dem Standhaushaltsgerät bereitgestellt. Das kann bedeuten, dass die elektrischen und/oder wasserführenden Anschlüsse der Hausinstallation dort hingeführt sind und damit von dort aus Strom und/oder Wasser abrufbar bzw. beziehbar ist.

Falls das Standhaushaltsgerät dann für den Betrieb Strom und/oder Wasser benötigt, wird der Bezug von der Hausinstallation ermöglicht und gemäß Schritt b) Energie und/oder Wasser über das Anschlussmodul auf Anforderung des Standhaushaltsgeräts zugeführt. Hierfür können insbesondere auch Ventile und/oder Schalter bedarfsgerecht betätigt werden.

Insbesondere gleichzeitig mit Schritt a) und/oder b) und/oder permanent über einen vorgebbaren Zeitraum wird gemäß Schritt c) ein Verbrauch des Standhaushaltsgeräts hinsichtlich Energie und/oder Wasser überwacht. Hierfür können beispielsweise Verbrauchszähler, Sensoren, Messsysteme, etc. genutzt werden, die bevorzugt auch (unmittelbar) Bestandteil der Rahmenanordnung sind.

Es können z. B. auch spezifisch für das eingesetzte Standhaushaltsgerät und/oder der (früheren, gespeicherten und/oder analysierten) Benutzung des eingesetzten Standhaushaltsgeräts vorbestimmte Verbrauchswerte genutzt werden. Diese können beispielsweise einem System zur Datenverarbeitung vorgegeben oder dort abgelegt/gespeichert sein. Während Schritt c) oder im Rahmen von Schritt c) kann (wiederholt) überprüft werden, ob der ermittelte Verbrauch von dem vorbestimmten, erwarteten und/oder üblichen Verbrauch abweicht. Dabei können auch Toleranzen oder Abweichungen (fest) vorgegeben sein, die als erwartbar oder noch akzeptabel eingeordnet werden können.

Tritt allerdings die Situation auf, dass ein unerwarteter Verbrauch in Schritt c) festgestellt wird, wird gemäß Schritt d) das Bereitstellen von Energie und/oder Wasser über das Anschlussmodul hin zu dem Standhaushaltsgerät beendet bzw. unterbrochen. Dies erfolgt insbesondere durch eine Betätigung mindestens eines (zentralen) Schalters und/oder mindestens eines (zentralen) Ventils. Die Sperrung wird insbesondere in dem Anschlussmodul und/oder in einem Abschnitt zwischen Anschlussmodul und Hausinstallation realisiert.

Es können dann weitere, vorgebbare Maßnahmen erforderlich werden, bevor Schritt d) beendet und Schritt a) wieder initiiert werden kann. Gleichwohl ist möglich, Schritt c) weiterhin durchzuführen.

Dieses Verfahren bietet insbesondere die Möglichkeit der Feststellung von unerwünschtem (Ruhe-)Stromverbrauch und/oder Wasser-Leckage.

Im Falle der Feststellung eines unerwarteten Verbrauchs in Schritt c) kann ein Sende-Alarmsignal erstellt und zur Übermittlung an eine Fernbedienungseinheit bereitgestellt werden. Dies kann einen Vergleich des vorbestimmten/erwarteten und/oder üblichen Verbrauchs, ggf. unter Berücksichtigung der aktuellen Anforderung von Energie und/oder Wasser umfassen. Wird hierbei eine unerlaubt große Abweichung festgestellt, kann dann vor, während und/oder nach Durchführung des Schrittes d) ein Sende-Alarmsignal erstellt werden. Dieses kann dann zur Übermittlung an eine Fernbedienungseinheit bereitgestellt werden, z. B. in der Weise, dass ein Funksignal über eine Sendeeinheit an die (räumlich) entfernte und/oder im Haus befindliche Fernbedienungseinheit übermittelt wird. Hierfür kann eine kabelgebundene und/oder eine kabelungebundene Signalweiterleitung erfolgen. Es können Funk-Standards, wie z. B. WiFi, 5G, LTE oder dergleichen eingesetzt werden. Die Fernbedienungseinheit ist insbesondere eingerichtet, eine Alarmmeldung anzuzeigen und/oder eine Fernbedienung des Anschlussmoduls, eines Elektro-Bauteils, eines wasserführenden Bauteils und/oder eines Bestandteils der Hausinstallation zu aktivieren und/oder deaktivieren. Insbesondere kann dann (manuell) die Sperre gemäß Schritt d) bestätigt, verstärkt und/oder wieder aufgehoben werden.

Bevorzugt ist ein System zur Datenverarbeitung vorgesehen, umfassend einen Prozessor, der so konfiguriert ist, dass er das hier vorgeschlagene Verfahren (wenigstens schrittweise) ausführt. Das System bzw. der Prozessor kann im Bereich der Rahmenanordnung und/oder entfernt davon, z. B. im Gebäude der Hausinstallation, positioniert sein.

Insbesondere wird auch ein Computerprogrammprodukt vorgeschlagen, umfassend Befehle, die bei der Ausführung des Programms durch einen Computer diesen veranlassen, zumindest einige oder alle Schritte des hier vorgeschlagenen Verfahrens auszuführen. Das Computerprogrammprodukt kann auch in Form eines Updates elektronisch auf ein entsprechendes System zur Datenverarbeitung aufgespielt und/oder dort gespeichert werden oder zu den genannten Zwecken eingerichtet sein.

Die Erläuterungen zur Rahmenanordnung und deren Betrieb können (einzeln) zur weiteren Charakterisierung des Verfahrens, des Systems zur Datenverarbeitung und/oder des Computerprogrammprodukts herangezogen werden und umgekehrt.

Auch hinsichtlich des Verfahrens, des Systems zur Datenverarbeitung und des Computerprogrammprodukts ist anzumerken, dass sich diese auch auf eine Rahmenanordnung beziehen können, die mindestens ein Anschlussmodul zur Verbindung eines Standhaushaltsgeräts mit einer Hausinstallation hat, wobei das Anschlussmodul zum einen zum Anschluss des Standhaushaltsgeräts an das Anschlussmodul und zum anderen zum Anschluss des Anschlussmoduls an die Hausinstallation ausgebildet ist. Diese Rahmenanordnung kann insbesondere mit den hier noch erläuterten wasser- oder energieführenden Bauteilen, Sensoren, Gestellen, Systemen zur Datenverarbeitung, etc. weitergebildet sein, ohne dass es zwingend auch auf die parallelen Bodenschienen ankäme.

Ein hier vorgeschlagenes modular erweiterbares Vorwandelement (Rahmenanordnung) ist insbesondere ausgestattet mit integrierten Absperrorganen für die Kaltwasserleitung und ggf. auch der Zuleitung für regenerative Energien und z.B. Wasserzähler. Dieses Element versorgt und überwacht die z. B. in einem Badezimmer angeschlossenen Verbraucher wie Waschautomat/Trockner, WC- und Waschtisch-Element und erleichtert im Servicefall die Zugänglichkeit. Die Erweiterung ermöglicht eine platzsparende Integration der Waschmaschine in ein Vorwandelement (ca. 15 cm) und sorgt für eine einheitliche Front des Leichtbau-Technikmodul-Verbundes. Der Waschautomat fügt sich somit in ein einheitliches Ambiente der Badmöbel mit einheitlicher Front ein. Die Anschlüsse befinden sich dann bevorzugt nicht mehr hinter dem Waschautomat (erstes Fach), sondern in dem danebenstehenden Technik-Element (zweites Fach) mit integrierten WPS (Water protection system).

### Bezugszeichenliste

- 100: Standhaushaltsgerät
- 200: Rahmenanordnung
- 300: Möbelumgebung
- 400: Nische
- 500: Fuß
- 600: Wand
- 700: Anschlussmodul
- 800: Bodenschiene
- 900: Rand
- 1000: Halterung
- 1100: Hausinstallation
- 1200: U-förmiger Winkel
- 1300: Gelenk
- 1400: Befestigungstraverse
- 1500: Leckagesensor
- 1600: Boden
- 1700: Absperrventil
- 1800: Gestell
- 1900: Höhenverstellmechanismus
- 2000: Wasserzufuhr
- 10000: erstes Fach
- 10100: zweites Fach
- 10200: Halteeinrichtung
- 10300: Elektronik-Element
- 10400: wasserführendes Bauteil
- 10500: Modul-Kopplungseinrichtung
- 10600: Dämpfungselement
- 10700: laterale Aussparung
- 10800: Fernbedienungseinheit
- 10900: System zur Datenverarbeitung
- 11000: Prozessor
- 11100: Computerprogrammprodukt
- 11200: Verbrauchszähler
- 11300: Ablauf
- 11400: Filter

## Patentansprüche

1. Rahmenanordnung (2) zum Einschub eines Standhaushaltsgeräts (3) in eine Nische (4) einer an einer Wand (6) angeordneten oder anordenbaren Möbelumgebung, umfassend mindestens ein Anschlussmodul (22) zur Verbindung des Standhaushaltsgeräts (3) mit einer Hausinstallation, wobei das Anschlussmodul (22) zum einen zum Anschluss von mindestens einem Anschlussmittel (26) des Standhaushaltsgeräts (3) an das Anschlussmodul (22) und zum anderen zum Anschluss des Anschlussmoduls (22) an die Hausinstallation ausgebildet ist.

2. Rahmenanordnung (2) nach Anspruch 1, **dadurch gekennzeichnet, dass** das Anschlussmodul (22) zum Anschluss eines als wasserführendes Haushaltsgerät ausgebildeten Standhaushaltsgeräts (3) an die Hausinstallation ausgebildet ist, wobei das Anschlussmodul (22) mindestens eine Wasserzufuhrleitung (34, 40) mit einem der Hausinstallation zugeordneten Frischwassereingang (36, 42) und einem dem Standhaushaltsgerät (3) zugeordneten Frischwasserausgang (38, 44) sowie eine Wasserabfuhrleitung (46) mit einem dem Standhaushaltsgerät (3) zugeordneten Abwassereingang (48) und einem der Hausinstallation zugeordneten Abwasserausgang aufweist.

3. Rahmenanordnung (2) nach Anspruch 2, **dadurch gekennzeichnet, dass** in der Wasserzufuhrleitung (34, 40) ein Absperrventil (52, 54) angeordnet ist, wobei das Absperrventil (52, 54) in Abhängigkeit eines Ausgangssignals eines Leckagesensors eine Frischwasserzufuhr zu dem als wasserführendes Haushaltsgerät ausgebildeten Standhaushaltsgerät (3) automatisch sperrt.

4. Rahmenanordnung nach Anspruch 3, **dadurch gekennzeichnet, dass** der Leckagesensor integraler Bestandteil des Anschlussmoduls ist.

5. Rahmenanordnung (2) nach einem der Ansprüche 1 bis 4, **dadurch gekennzeichnet, dass** das Anschlussmodul (22) mindestens eine mit der Hausinstallation stromleitend verbundene Steckdose (50) zur Stromversorgung des Standhaushaltsgeräts (3) aufweist.

6. Rahmenanordnung (2) nach einem der Ansprüche 1 bis 5, **dadurch gekennzeichnet, dass** die Rahmenanordnung (2) einen durch die Rahmenanordnung (2) begrenzten Innenraum (56) zur Aufnahme des Standhaushaltsgeräts (3) aufweist, wobei das Anschlussmodul (22) außerhalb des Innenraums (56) angeordnet ist.

7. Rahmenanordnung (2) nach einem der Ansprüche 1 bis 6, **dadurch gekennzeichnet, dass** das Anschlussmodul (22) an der Rahmenanordnung (2) derart angeordnet ist, dass an einer Rückseite des Standhaushaltsgeräts (3) angeordnete Anschlussmittel (24, 26) des Standhaushaltsgeräts (3) an dem Anschlussmodul (22) anschließbar sind.

8. Rahmenanordnung (2) nach einem der Ansprüche 1 bis 7, **dadurch gekennzeichnet, dass** die Rahmenanordnung (2) einen ersten Rahmen (58) und einen von dem ersten Rahmen (58) separaten zweiten Rahmen (60) aufweist, wobei der erste Rahmen (58) zur Aufnahme des Standhaushaltsgeräts (3) und der zweite Rahmen (60) zur Aufnahme des Anschlussmoduls (22) ausgebildet ist, und wobei der zweite Rahmen (60) mit dem ersten Rahmen (58) derart verbindbar ist, dass der zweite Rahmen (60) in einer Einbaulage der Rahmenanordnung (2) seitlich neben dem ersten Rahmen (58) angeordnet ist.

9. System (1), umfassend eine Rahmenanordnung (2) nach einem der Ansprüche 1 bis 8 und ein Standhaushaltsgerät (3).

10. System (1) nach Anspruch 9, **dadurch gekennzeichnet, dass** die Rahmenanordnung (2) und das Standhaushaltsgerät (3) derart aufeinander abgestimmt ausgebildet sind, dass das Standhaushaltsgerät (3) in einem ersten Anschlussvorgang mit mindestens einem separaten Anschlussmittel des mindestens einen Anschlussmittels (24, 26) an dem Anschlussmodul (22) und in einem zeitlich nachfolgenden zweiten Anschlussvorgang dieses Anschlussmittel an dem Standhaushaltsgerät (3) anschließbar ist.

11. System (1) nach Anspruch 10, **dadurch gekennzeichnet, dass** dieses separate Anschlussmittel als ein Schlauch für eine wasserleitende Verbindung zwischen dem Anschlussmodul (22) und dem Standhaushaltsgerät (3) ausgebildet ist.

12. System (1) nach Anspruch 10 oder 11, **dadurch gekennzeichnet, dass** das separate Anschlussmittel und das Standhaushaltsgerät (3) und/oder das separate Anschlussmittel und das Anschlussmodul jeweils zueinander korrespondierende Schnellverschlussmittel (28, 30, 32) aufweisen.

13. System (1) nach einem der Ansprüche 10 bis 12, **dadurch gekennzeichnet, dass** das Standhaushaltsgerät (3) einen rückseitigen Deckelüberstand (62) aufweist, wobei dieses separate Anschlussmittel nach erfolgtem Anschluss des Standhaushaltsgeräts (3) an dem Anschlussmodul (22) in einem eingeschobenen Zustand des Standhaushaltsgeräts (3) in einem mittels des Deckelüberstands (62) und einer Rückwand (64) des Standhaushaltsgeräts (3) definierten Installationsraum (66) angeordnet ist.

## Claims

1. Frame assembly (2) for inserting a free-standing domestic appliance (3) into a recess (4) of a furniture setting that is arranged or arrangeable on a wall (6), comprising at least one connection module (22) for connecting the free-standing domestic appliance (3) to a domestic installation, wherein the connection module (22) is designed to connect at least one connection means (26) of the free-standing domestic appliance (3) to the connection module (22) and to connect the connection module (22) to the domestic installation.

2. Frame assembly (2) according to claim 1, **characterised in that** the connection module (22) is designed to connect a free-standing domestic appliance (3) in the form of a water-carrying domestic appliance to the domestic installation, the connection module (22) having at least one water supply line (34, 40) with a fresh water inlet (36, 42) associated with the domestic installation and a fresh water outlet (38, 44) associated with the free-standing domestic appliance (3), and a water discharge line (46) with a waste water inlet (48) associated with the free-standing domestic appliance (3) and a waste water outlet associated with the domestic installation.

3. Frame assembly (2) according to claim 2, **characterised in that** a shut-off valve (52, 54) is arranged in the water supply line (34, 40), the shut-off valve (52, 54) automatically blocking a fresh water supply to the free-standing domestic appliance (3) in the form of a water-carrying domestic appliance depending on an output signal of a leakage sensor.

4. Frame assembly according to claim 3, **characterised in that** the leakage sensor is an integral component of the connection module.

5. Frame assembly (2) according to any of claims 1 to 4, **characterised in that** the connection module (22) has at least one socket (50) which is electrically conductively connected to the domestic installation and is intended for supplying power to the free-standing domestic appliance (3).

6. Frame assembly (2) according to any of claims 1 to 5,
**characterized in that** the frame assembly (2) has an interior (56) which is delimited by the frame assembly (2) and is intended for receiving the free-standing domestic appliance (3), the connection module (22) being arranged outside the interior (56).

7. Frame assembly (2) according to any of claims 1 to 6,
**characterized in that** the connection module (22) is arranged on the frame assembly (2) such that connection means (24, 26) of the free-standing domestic appliance (3) that are arranged on a rear side of the free-standing domestic appliance (3) are connectable to the connection module (22).

8. Frame assembly (2) according to any of claims 1 to 7,
**characterized in that** the frame assembly (2) comprises a first frame (58) and a second frame (60) separate from the first frame (58), the first frame (58) being designed to receive the free-standing domestic appliance (3) and the second frame (60) being designed to receive the connection module (22), and the second frame (60) being connectable to the first frame (58) such that the second frame (60) is arranged laterally next to the first frame (58) in an installation position of the frame assembly (2).

9. System (1) comprising a frame assembly (2) according to any of claims 1 to 8 and a free-standing domestic appliance (3).

10. System (1) according to claim 9, **characterised in that** the frame assembly (2) and the free-standing domestic appliance (3) are designed to be coordinated with one another in such a way that the free-standing domestic appliance (3) is connectable, by means of at least one separate connection means of the at least one connection means (24, 26), to the connection module (22) in a first connection process and this connection means is connectable to the free-standing domestic appliance (3) in a temporally subsequent second connection process.

11. System (1) according to claim 10, **characterised in that** this separate connection means is in the form of a hose for a water-carrying connection between the connection module (22) and the free-standing domestic appliance (3).

12. System (1) according to either claim 10 or claim 11,
**characterized in that** the separate connection means and the free-standing domestic appliance (3) and/or the separate connection means and the connection module each have corresponding quick-release closure means (28, 30, 32).

13. System (1) according to any of claims 10 to 12, **characterised in that** the free-standing domestic appliance (3) has a rear-side cover protrusion (62), this separate connection means being arranged in an installation space (66) defined by the cover protrusion (62) and a rear wall (64) of the free-standing domestic appliance (3) after the free-standing domestic appliance (3) has been connected to the connection module (22) in an inserted state of the free-standing domestic appliance (3).

## Revendications

1. Agencement de cadre (2) destiné à l'insertion d'un appareil
électroménager autonome (3) dans une niche (4) d'un environnement mobilier disposé ou pouvant être disposé sur un mur (6), comprenant au moins un module de raccordement (22) pour la liaison de l'appareil électroménager autonome (3) à une installation domestique, le module de raccordement (22) étant conçu d'une part pour le raccordement d'au moins un moyen de raccordement (26) de l'appareil électroménager autonome (3) au module de raccordement (22) et d'autre part pour le raccordement du module de raccordement (22) à l'installation domestique.

2. Agencement de cadre (2) selon la revendication 1, **caractérisé en ce que** le module de raccordement (22) est conçu pour le raccordement d'un appareil électroménager autonome (3) conçu comme appareil électroménager guidant de l'eau à l'installation domestique, le module de raccordement (22) présentant au moins une conduite d'alimentation en eau (34, 40) comportant une entrée d'eau fraîche (36, 42) associée à l'installation domestique et une sortie d'eau fraîche (38, 44) associée à l'appareil électroménager autonome (3) ainsi qu'une conduite d'évacuation d'eau (46) comportant une entrée d'eau usée (48) associée à l'appareil électroménager autonome (3) et une sortie d'eau usée associée à l'installation domestique.

3. Agencement de cadre (2) selon la revendication 2, **caractérisé en ce qu'**une vanne d'arrêt (52, 54) est disposée dans la conduite d'alimentation en eau (34, 40), la vanne d'arrêt (52, 54) bloquant automatiquement une alimentation en eau fraîche vers l'appareil électroménager autonome (3) conçu comme appareil électroménager guidant de l'eau en fonction d'un signal de sortie d'un capteur de fuite.

4. Agencement de cadre selon la revendication 3, **caractérisé en ce que** le capteur de fuite fait partie intégrante du module de raccordement.

5. Agencement de cadre (2) selon l'une des revendications 1 à 4,
**caractérisé en ce que** le module de raccordement (22) présente au moins une prise de courant (50) reliée de manière à conduire le courant à l'installation domestique et destinée à alimenter en courant l'appareil électroménager autonome (3).

6. Agencement de cadre (2) selon l'une des revendications 1 à 5,
**caractérisé en ce que** l'agencement de cadre (2) présente un espace interne (56) délimité par l'agencement de cadre (2) et destiné à recevoir l'appareil électroménager autonome (3), le module de raccordement (22) étant disposé en dehors de l'espace interne (56).

7. Agencement de cadre (2) selon l'une des revendications 1 à 6,
**caractérisé en ce que** le module de raccordement (22) est disposé sur l'agencement de cadre (2) de manière telle que des moyens de raccordement (24, 26) de l'appareil électroménager autonome (3) disposés sur une face arrière de l'appareil électroménager autonome (3) peuvent être raccordés au module de raccordement (22).

8. Agencement de cadre (2) selon l'une des revendications 1 à 7,
**caractérisé en ce que** l'agencement de cadre (2) présente un premier cadre (58) et un second cadre (60) séparé du premier cadre (58), le premier cadre (58) étant conçu pour la réception de l'appareil électroménager autonome (3) et le second cadre (60) étant conçu pour la réception du module de raccordement (22), et le second cadre (60) pouvant être relié au premier cadre (58) de manière telle que le second cadre (60) est disposé latéralement à côté du premier cadre (58) dans une position de montage de l'agencement de cadre (2).

9. Système (1), comprenant un agencement de cadre (2) selon l'une des revendications 1 à 8 et un appareil électroménager autonome (3).

10. Système (1) selon la revendication 9, **caractérisé en ce que**
l'agencement de cadre (2) et l'appareil électroménager autonome (3) sont conçus de manière à être adaptés l'un à l'autre de manière telle que l'appareil électroménager autonome (3) peut être raccordé, dans un premier processus de raccordement, à l'aide d'au moins un moyen de raccordement séparé de l'au moins un moyen de raccordement (24, 26), au module de raccordement (22) et, dans un second processus de raccordement consécutif dans le temps, ledit moyen de raccordement peut être raccordé à l'appareil électroménager autonome (3).

11. Système (1) selon la revendication 10, **caractérisé en ce que** ledit moyen de raccordement séparé est conçu comme un tuyau flexible pour une liaison guidant l'eau entre le module de raccordement (22) et l'appareil électroménager autonome (3).

12. Système (1) selon la revendication 10 ou 11, **caractérisé en ce que** le moyen de raccordement séparé et l'appareil électroménager autonome (3) et/ou le moyen de raccordement séparé et le module de raccordement présentent respectivement des moyens de fermeture rapide (28, 30, 32) correspondant les uns aux autres.

13. Système (1) selon l'une des revendications 10 à 12, **caractérisé en ce que** l'appareil électroménager autonome (3) présente une saillie de couvercle (62) arrière, ledit moyen de raccordement séparé étant disposé, après la fin du raccordement de l'appareil électroménager autonome (3) au module de raccordement (22), dans un état inséré de l'appareil électroménager autonome (3), dans un espace d'installation (66) défini au moyen de la saillie de couvercle (62) et d'une paroi arrière (64) de l'appareil électroménager autonome (3).
